# EUROPÄISCHE PATENTSCHRIFT

(11) **EP 0 665 357 B1**
(45) Veröffentlichungstag und Bekanntmachung des Hinweises auf die Patenterteilung: **17.06.1998**
(21) Anmeldenummer: 95100596.6
(22) Anmeldetag: 18.01.1995
(51) Int. Cl.: E06B 3/673, B21D 53/74

(54) **Verfahren und Vorrichtung zum Herstellen eines Abstandhalter-Rahmens für Isolierglasscheiben**
Method and apparatus for making insulating glazing spacer frames
Procédé et dispositif pour la fabrication d'un cadre espaceur pour vitrages isolants

(30) Priorität: 29.01.1994 DE 4402726
(43) Veröffentlichungstag der Anmeldung: 02.08.1995
(73) Patentinhaber: FRANZ XAVER BAYER ISOLIERGLASFABRIK KG, 79215 Elzach (DE)
(72) Erfinder: Bayer, Franz, D-79215 Elzach (DE)
(74) Vertreter: Schmitt, Hans, Dipl.-Ing.

(56) Entgegenhaltungen:
- EP-A- 0 249 946
- DE-A- 4 223 730

## Beschreibung

Die Erfindung betrifft ein Verfahren zum Herstellen eines - insbesondere ein Trockenmittel enthaltenden - Abstandhalter-Rahmens für Isolierglasscheiben, wobei ein trockenmittelfreies Hohlprofil zur Bildung der Rahmenecken um jeweils parallele Biegeachsen gebogen und im Bereich einer letzten Rahmenecke zunächst ungebogen gelassen und im Bereich eines letzten eine Verbindungsstelle zweier Rahmenschenkelteile aufweisenden Rahmenschenkels dadurch offengelassen wird, daß ein erster Rahmenschenkelteil bereits gebogen wird und der ander zweite Rahmenschenkelteil an der letzten Ecke noch ungebogen bleibt, wobei in einen der Rahmenschenkelteile, insbesondere in den schon umgebogenen Rahmenschenkelteil, ein Geradverbinder eingesteckt, dann um eine parallel zu den Biegeachsen verlaufende Schwenkachse so weit wieder aufgeschwenkt oder aufgebogen wird, daß der überstehende Teil des Geradverbinders in den anderen Rahmenschenkelteil einführbar ist, wonach die Rahmenschenkelteile mittels dieses Geradverbinders die Verbindungsstelle bildend verbunden werden.

Die Erfindung betrifft ferner eine Vorrichtung zur Durchführung des Verfahrens mit einer Haltevorrichtung für einen an mehreren Ecken gebogenen, an einem Rahmenschenkel noch offenen Rahmen und mit einer Biegevorrichtung zum Umbiegen eines letzten Rahmenschenkelteiles und Herstellung der letzten Biegung, wobei die Biegevorrichtung einen Biegeschenkel aufweist, mit welchem der zu biegende Rahmenschenkelteil gegenüber einem feststehenden Widerlager um dieses biegbar ist.

Ein Verfahren der eingangs erwähnten Art ist beispielsweise aus DE-37 40 922 C2, aus DE-39 42 808 C2 oder aus DE-42 23 730 A1 bekannt. Dabei kann schon vor dem Füllen oder auch nach dem Füllen der Rahmenschenkel mit Trockenmittel der Geradverbinder in den einen Rahmenschenkelteil eingesteckt werden, wobei er entweder in den Rahmenschenkelteil eingesteckt werden kann, der zum endgültigen Verschließen noch gebogen werden muß (DE-42 23 730 A1, Fig.6) oder in den anderen Rahmenschenkelteil, der bereits gebogen ist.

In jedem Falle wird dann der zunächst noch ungebogene Rahmenschenkelteil - bei einem viereckigen Rahmen - um 90° gebogen, so daß zum Einstecken des freien Endes oder Überstandes des Geradverbinders der nun nahezu fertiggestellte Rahmen noch einmal etwas aufgebogen oder aufgeschwenkt werden muß, damit dieser Überstand zum Verschließen des Rahmens hin den mit ihm zu verbindenden Rahmenschenkelteil ebenfalls eingesteckt werden kann.

Vor allem bei einer maschinellen Aufschwenkung oder Aufbiegung des fertig gebogenen Rahmens müssen die beiden zu verbindenden Rahmenschenkelteile erfaßt und geführt auseinanderbewegt werden, wodurch in der Regel eine unerwünschte starke Verbiegung der Eckbereiche entsteht, die um so größer ist, je länger der Geradverbinder gewählt wird, was andererseits aber vorteilhaft für eine gute Verbindung ist. Beim anschließenden Verschließen eines solchen Abstandhalter-Rahmens verbleibt dadurch nicht selten eine Ungenauigkeit an eventuell mehreren Ecken bestehen, das heißt es ergeben sich Abweichungen von den eigentlich gewünschten regelmäßigen Winkeln - bei einem viereckigen Rahmen von den rechten Winkeln.

Zwar ist es auch bekannt, das Aufbiegen zum Einführen des Überstandes eines in einem Rahmenschenkelteil bereits gehaltenen Geradverbinders von Hand durchzuführen und dabei mit Gefühl eine zu starke Verformung der Eckbereiche der einzelnen Rahmenschenkel weitgehend zu vermeiden, jedoch erfordert dies dann den zusätzlichen Aufwand an menschlicher Arbeitskraft und den daraus ebenfalls resultierenden zusätzlichen Zeitaufwand. Darüber hinaus ist auch dabei nicht sichergestellt, daß bei dem Wieder-Aufschwenken des an sich schon fertig gebogenen Abstandhalter-Rahmens bleibende Verformungen von Eckbereichen auftreten.

Es besteht deshalb die Aufgabe, ein Verfahren der eingangs erwähnten Art und eine zugehörige Vorrichtung zu schaffen, womit der Rahmen maschinell geschlossen werden kann, nachdem die Rahmenschenkelteile gebogen und mit einem Geradverbinder versehen sind, sei es daß sie ohne Trockenmittel bleiben, sei es nachdem sie mit Trockenmittel gefüllt sind oder bevor die Rahmenschenkel durch zusätzliche Öffnungen mit Trockenmittel gefüllt werden, ohne daß die gebogenen Rahmenecken in unerwünschter Weise in ihrer Winkelstellung verändert werden.

Das erfindungsgemäße Verfahren zur Lösung dieser Aufgabe ist dadurch gekennzeichnet, daß der zweite Rahmenschenkelteil teilweise gebogen, der erste Rahmenschenkelteil erfaßt und von dem zweiten Rahmenschenkelteil unter elastischer Verformung benachbarter Rahmenschenkel weggeschwenkt und vor der Fertigstellung der letzten Biegung bei noch schräger Lage des zweiten Rahmenschenkelteiles in Schließrichtung zurückgeschwenkt und während der Durchführung der letzten Biegebewegung des zweiten Rahmenschenkelteiles der Überstand des Geradverbinders in den Rahmenschenkelteil eingeschoben wird.

Es wird also die letzte Ecke nicht vollständig zu Ende gebogen und dann erst der Geradverbinder, der schon in einem Rahmenschenkelteil steckt, nach einer erneuten Aufbiegung des Rahmens in den anderen Rahmenschenkelteil eingeführt, sondern dieses Aufschwenken und Einfügen des Geradverbinders geschieht schon während der letzten Phase der Fertigstellung der letzten Biegung des Abstandhalter-Rahmens. Dadurch kann erreicht werden, daß die erforderliche erneute Aufbiegung des Rahmens zur Berücksichtigung des Überstandes des Geradverbinders vor seinem Einführen in den anderen Rahmenschenkelteil nicht zu einer Verformung von Eckbereichen oder Rahmenschenkeln oder Rahmenschenkelteilen führt, sondern die entsprechende Aufbiegung mehr oder weniger über den gesamten Rahmen verteilt werden kann und somit keine bleibende Verformung bewirkt. Das Zurückverschwenken des schon gebogenen Rahmenschenkelteiles stellt diesen dabei gegenüber seiner Endposition automatisch leicht schräg, was dazu führt, daß auch die Schrägstellung des anderen Rahmenschenkelteiles während seines Biegevorganges entsprechend so aufeinander abgestimmt werden können, daß sich ein Schnittpunkt der beiden Rahmenschenkelteile ergibt, der durch entsprechende Wahl der einzelnen Bewegungen so gelegt werden kann, daß dieser Schnittpunkt am Eintritt in den Rahmenschenkelteil zu liegen kommt, in welchen der Überstand des Geradverbinders hineingeschoben werden muß und daß das vorderste Ende dieses Überstandes ebenfalls auf diesem Schnittpunkt etwa zu liegen kommt, so daß ein Weiterbiegen einerseits und ein Rückverschwenken andererseits automatisch zu einem geführten Einschieben des Überstandes des Geradverbinders während des letzten Biegeweges führt.

Zweckmäßig ist es dabei, wenn die Zurückverschwenkung des ersten Rahmenschenkelteiles und das Einschieben des Geradverbinders durchgeführt werden, wenn der zweite Rahmenschenkelteil noch etwa um den Winkel zu biegen ist, unter dem der erste Rahmenschenkelteil durch sein Wegschwenken von dem zweiten Rahmenschenkelteil gegenüber der Endstellung beider Rahmenschenkelteile nach Fertigstellung des Rahmens angeordnet ist, so daß beide Rahmenschenkelteile zu Beginn des Einschiebens des Geradverbinders etwa unter einem insbesondere übereinstimmenden Winkel zu einer gemeinsamen Horizontale beziehungsweise der späteren Endstellung und unter einem stumpfen Winkel zueinander angeordnet sind. Dies gilt für den Fall, daß die beiden Rahmenschenkelteile etwa gleich lang sind. Ist die Verbindungsstelle jedoch nicht in der Mitte eines Rahmenschenkels, sondern näher zu einer der Rahmenecken angeordnet, ergeben sich entsprechend abweichende Winkel der Rahmenschenkelteile zu Beginn des Einführens des Überstandes des Geradverbinders.

Bei einem Verfahren, wobei der Geradverbinder in den zuerst umgebogenen ersten Rahmenschenkelteil eingesteckt wird, ist es zweckmäßig, wenn während des Biegevorganges des zweiten Rahmenschenkelteiles der erste Rahmenschenkelteil mit dem Geradverbinder zurückverschwenkt und der Überstand des Geradverbinders während des letzten Teiles des Biegevorganges in diesen zweiten Rahmenschenkelteil eingeschoben wird. Dadurch wird erreicht, daß der einzuführende Überstand des Geradverbinders gegenüber dem in der letzten Biegephase befindlichen Rahmenschenkelteil zunächst wegbewegt und dann wieder auf diesen zubewegt werden kann, so daß er dann während des letzten Biegeweges entsprechend tief in diesen zweiten Rahmenschenkelteil eingeschoben werden kann. Bei einer umgekehrten Anordnung müßte der erste Rahmenschenkelteil über den lediglich eine Schwenkung entsprechend der Biegebewegung durchführenden Geradverbinder aufgeschoben werden.

Bei einem viereckigen Rahmen mit im rechten Winkel zueinander angeordneten Rahmenschenkeln kann das Einschieben des Überstandes des Geradverbinders in den letzten Rahmenschenkelteil etwa bei einer Biegung um mehr als 80°, insbesondere 84° bis 86°, beginnen. Es stehen dann also noch 4° bis 6° oder eventuell etwas mehr, bis zu 10°, an Biegeweg zur Verfügung, um gleichzeitig die zuvor erfolgte Aufschwenkung des Rahmens rückgängig zu machen und dabei den Geradverbinder mit seinem Überstand in die Verbindungsstelle einzuschieben. Bei einer solchen Winkelstellung sind dabei die beiden Rahmenschenkelteile unter einem derart stumpfen Winkel zueinander angeordnet, daß das Einschieben des Geradverbinders problemlos trotz dieser Winkelstellung beginnen kann, wobei dann im weiteren Verlauf des Einschiebens diese Winkelstellung in vorteilhafter Weise von selbst immer geringer wird, bis die beiden Rahmenschenkelteile in erwünschter Weise miteinander fluchten und den Geradverbinder in sich zur Herstellung der Verbindungsstelle aufnehmen.

Da das Einfügen des Überstandes des Geradverbinders schon beginnt, wenn auch der letzte zu biegende Rahmenschenkelteil noch nicht endgültig gebogen ist, muß nur eine geringere Verformung des übrigen Rahmens durchgeführt werden, um mit dem Ende des Überstandes des Geradverbinders die Stelle zu treffen, an welcher der Einführvorgang beginnen kann, so daß eine bleibende Verformung des Rahmens vermieden werden kann.

Damit die geringfügige, im elastischen Bereich bleibende Verformung des gesamten Rahmens bei dem Aufschwenken vor dem eigentlichen Einführen des Geradverbinders sich bestmöglich über den ganzen Rahmen verteilt, ist es zweckmäßig, wenn der an einer Seite noch offene Rahmen nahe der Biegestelle des zweiten Rahmenschenkelteiles an dem diesem benachbarten Rahmenschenkel eingespannt wird und benachbart dazu eine Biegebacke, ein Biegeschenkel oder dergleichen an dem zweiten Rahmenschenkelteil angreift und daß eine weitere Spannvorrichtung an dem ersten Rahmenschenkelteil befestigt wird, während der übrige Rahmen frei bleibt. Somit ergibt sich ein größtmöglicher Abstand zwischen den Spannvorrichtungen, nämlich einerseits der Spannvorrichtung zum Halten des gesamten Rahmens und auch zum Halten nahe dem Biegebereich einerseits und der Spannvorrichtung, mit welcher der weitgehend fertiggebogene Rahmen elastisch so weit aufgebogen wird, daß der Überstand des Geradverbinders zwischen die zu verbindenden Rahmenschenkelteile gebracht werden kann. Entsprechend gut können sich die dabei auftretenden Verformungen über den größten Teil des Rahmens verteilen, so daß bleibende Verformungen vermieden werden.

Damit in jedem Falle das Einführen des Überstandes des Geradverbinders sicher erfolgt und der Geradverbinder nicht an der Einführstelle vorbeigeschoben werden kann oder an die Stirnseite des Rahmenschenkelteiles stößt, ist es vorteilhaft, wenn die Biegung des letzten Rahmenschenkelteiles und das Einschwenken und Einschieben des Geradverbinders zumindest ab dem ersten Eintreten des überstehenden Geradverbinderteiles in den entsprechenden Rahmenschenkelteil gegenseitig zwangsgeführt und/oder zwangsgesteuert werden. Vor allem können auf diese Weise auch Verkantungen und daraus resultierende Klemmungen vermieden werden, während der Geradverbinder mit seinem Überstand immer tiefer in den entsprechenden Rahmenschenkelteil eingeschoben wird. Die Fertigstellung der letzten Biegung einerseits und das Zurückschwenken und Einschieben des Geradverbinders andererseits können dabei durch die Zwangsführung und Zwangssteuerung so abgestimmt werden, daß es nicht zu Verklemmungen und Verkantungen kommt.

Die Einführbewegung des Geradverbinders in den Rahmenschenkelteil kann aus einer Schwenkbewegung und einer geradlinigen Schiebebewegung zusammengesetzt werden. Somit können die erforderlichen Relativbewegungen zwischen dem Überstand des Geradverbinders und dem Rahmenschenkelteil, in welchen dieser Überstand eingeschoben werden soll, nach den jeweiligen Erfordernissen und Abmessungen zweckmäßig aufeinander so abgestimmt werden, daß es nicht zu Verkantungen kommt. Im ersten Teil dieser Einsteckbewegung wird dabei die Schwenkbewegung vorherrschen, während gegen Ende die geradlinige Schiebebewegung überwiegen wird.

Dabei ist es möglich, daß die Schwenkbewegung des den Geradverbinder enthaltenden Rahmenschenkelteils und die geradlinige Schiebebewegung nacheinander oder im letzten Teil der Schwenkbewegung einander überlagert vorgesehen werden.

Da in Querrichtung der Rahmenschenkelteile bzw. des Geradverbinders gewisse Maß-Toleranzen existieren, lassen sich gegebenenfalls auch geradlinige Verschiebungen durchführen, während noch eine gewisse Winkelstellung zwischen diesen Teilen existiert.

Damit die Verbindungsstelle zwischen den beiden Rahmenschenkelteilen und deren Biegung oder Ecke gegenüber den Nachbar-Rahmenschenkeln nicht unter einer der Biegebewegung entgegengesetzten Spannung verbleibt, ist es vorteilhaft, wenn nach dem Zusammenschieben der beiden Rahmenschenkelteile die Biegung des ersten Rahmenschenkelteiles über einen rechten Winkel hinaus zu einem Winkel etwas unter 90° fortgesetzt und der zweite Rahmenschenkelteil ebenfalls gegenüber dem ihm benachbarten Rahmenschenkel etwas zum Rahmeninneren hin überbogen wird, um die elastischen Rückfederkräfte der Rahmenschenkelteile derart zu berücksichtigen, daß sie nach dem Öffnen der Haltevorrichtungen im rechten Winkel zu den sich anschließenden, ihnen jeweils benachbarten Rahmenschenkeln verlaufen. Es werden also die beiden Rahmenschenkelteile gegenüber dem gewünschten Winkel etwas überbogen, und zwar um die zu erwartende elastische Rückfederung, so daß sie nach Beendigung der Biegevorgänge in den angestrebten rechten Winkel zurückfedern. Zwar würden sie diesen rechten Winkel aufgrund der festen Verbindung an der Verbindungsstelle eventuell auch anders einhalten, jedoch ist so eine größere Sicherheit einer angestrebten Formgenauigkeit des gesamten Rahmens erreichbar.

Insgesamt wird durch das erfindungsgemäße Verfahren vor allem der letzte Teil des Biegeweges des zuletzt zu biegenden Rahmenschenkelteiles zeitlich und auch von der Position her dazu ausgenutzt, den in einem Rahmenschenkelteil schon eingesteckten Geradverbinder schneller und einfacher in den anderen Rahmenschenkelteil einschieben zu können, ohne daß dazu der Rahmen so weit wieder aufgeschwenkt oder aufgebogen werden muß, daß dies zu bleibenden Verformungen führt, durch welche der geschlossene Rahmen Winkelabweichungen in seinen Ecken hat. Vielmehr kann mit einer geringeren Aufschwenkung des Rahmens der Geradverbinder in den anderen Rahmenschenkelteil eingeführt werden, so daß die schon gebogenen Rahmenecken ihre Winkelstellung und Form behalten. Das Einführen und Einschieben des Überstandes des Geradverbinders geht dabei mit der letzten Phase der Biegung des zuletzt zu biegenden Rahmenschenkelteiles in vorteilhafter Weise einher. Somit kann auch maschinell ein solches Verschließen eines Abstandhalter-Rahmens durchgeführt werden, ohne dadurch den fertigen Rahmen bezüglich seiner Winkligkeit ungenau und eine entsprechende Nacharbeit erforderlich zu machen.

Die zur Lösung der Aufgabe ebenfalls vorgesehene, eingangs genannte Vorrichtung ist erfindungsgemäß dadurch gekennzeichnet, daß Mittel zum elastischen Zurückschwenken oder Zurückbiegen des dem zu biegenden Rahmenschenkelteil gegenüberliegenden schon gebogenen Rahmenbereiches und ferner Mittel vorgesehen sind, mit denen ein in einem der Rahmenschenkelteile steckender Geradverbinder in den anderen Rahmenschenkelteil einführbar und einschiebbar ist, wenn der zu biegende Rahmenschenkelteil so weit umgebogen ist, daß das freie Ende des Überstandes des Geradverbinders und das freie Ende des den Überstand aufnehmenden Rahmenschenkelteiles einander gegenüberliegen, und daß Mittel vorgesehen sind, durch die die endgültige Biegung des noch zu biegenden Rahmenschenkels und das Zusammenschieben mit dem Geradverbinder gleichzeitig durchführbar sind.

Auf diese Weise ergibt sich eine Biegevorrichtung, mit der auch die letzte Biegung eines Rahmens an einem Rahmenschenkelteil durchgeführt werden kann, der mit einem weiteren, eine benachbarte Biegung aufweisenden Rahmenschenkelteil zum Schließen des Rahmens verbunden werden soll, wobei einer dieser beiden sich gegenüberliegenden Rahmenschenkelteile zunächst den Geradverbinder zu einem Teil von dessen Länge aufnimmt, so daß anschließend der Rest dieser Länge des Geradverbinders, also sein Überstand gegenüber dem ihn zunächst aufnehmenden Rahmenschenkelteil in den anderen Rahmenschenkelteil eingeschoben und dort befestigt werden kann. Dabei ergibt sich also die Möglichkeit einer maschinellen Durchführung der endgültigen Verbindung, weil die Vorrichtung entsprechende Mittel zum Erfassen und Verschwenken der einzelnen Teile sowie zum Vollenden der Biegung des zuletzt zu biegenden Rahmenschenkelteiles aufweist. Da die Vorrichtung eine maschinelle Durchführung des erfindungsgemäßen Verfahrens bewirkt, wird aufwendige Handarbeit vermieden. Dennoch kann dadurch, daß das Einführen und Einschieben des Überstandes des Geradverbinders schon beginnt, bevor die letzte Biegung vollendet ist, ein zu weites Aufschwenken und Aufbiegen und vor allem auch ein Aufbiegen bei gleichzeitigem Parallelhalten des schon gebogenen Rahmenschenkels zu seiner Endlage vermieden werden, so daß das Schließen des Rahmens und das diesem vorausgehende geringfügige Aufschwenken oder Aufbiegen nicht zu bleibenden Verformungen der schon gebogenen Rahmenecken führt. In vorteilhafter Weise können die Biegung des zweiten noch zu biegenden Rahmenschenkelteiles und das Aufschwenken des diesem gegenüberliegenden Rahmenbereiches mit dem ersten Rahmenschenkelteil zwangsweise derart miteinander gekuppelt oder verbunden durchgeführt werden, daß es nicht zu bleibenden Verformungen des Rahmens und nicht zu Zwängungen und dergleichen kommt. Darüber hinaus wird Zeit gespart, weil der letzte Teil des Biegevorganges des zweiten Rahmenschenkelteiles mitausgenutzt wird, um die Einführung des Überstandes des Geradverbinders durchzuführen.

Zweckmäßig ist es dabei, wenn die Vorrichtung zum Verschwenken des gebogenen Rahmenschenkelteiles und die Biegevorrichtung - für den zweiten Rahmenschenkelteil - gegenseitig derart zwangsweise gesteuert sind, daß der Überstand des Geradverbinders gleichzeitig mit dem letzten Teil der Biegebewegung einschiebbar und die letzte Einsteckbewegung durchführbar ist, wenn die beiden Rahmenschenkelteile einen stumpfen Winkel miteinander haben. Es ergibt sich so, daß bei immer größer werdendem Winkel zwischen den beiden Rahmenschenkelteilen der Überstand des Geradverbinders immer tiefer eingeschoben wird, also trotz der zunehmenden Länge des eingeschobenen Überstandes wegen des gleichzeitig sich gegen 180° hin vergrößernden Winkels zwischen den beiden Geradverbindern ein Widerstand gegen ein solches Einschieben abnimmt. Mit anderen Worten, ein gegenseitiges Verkanten der ineinanderzusteckenden Teile wird trotz der zunehmenden Einstecktiefe vermieden, weil gleichzeitig der gegenseitige Winkel mehr und mehr begradigt wird.

Eine besonders zweckmäßige Ausgestaltung der Vorrichtung mit einer zwangsweisen gegenseitigen Führung der letzten Biegebewegung und des Zusammenschiebens der miteinander durch den Geradverbinder zu verbindenden Rahmenschenkelteile kann dadurch gekennzeichnet sein, daß der schwenkbare Biegeschenkel zum Biegen des zweiten Rahmenschenkelteiles eine in Gebrauchsstellung über das freie Ende des zweiten Rahmenschenkelteiles hinausragende Verlängerung oder Fortsetzung hat, daß eine öffenbare Klemme zum Erfassen des ersten, insbesondere den Geradverbinder enthaltenden Rahmenschenkelteiles vorgesehen ist, die an einem Schwenkteil befestigt ist, wobei das Schwenkteil eine das Ende der Fortsetzung des Biegeschenkels rahmenseitig untergreifende Steuerfläche aufweist und das freie Ende der Fortsetzung des Biegeschenkels diese Steuerfläche zu Beginn des Einführens des Überstandes des Geradverbinders beaufschlagt, und daß eine weitere Verschwenkung des Biegeschenkels und seiner Fortsetzung mit der Verschwenkbewegung der Schwenkvorrichtung zwangsweise gekoppelt ist, wobei eine zu schnelle Biegebewegung in Relation zu der Schwenkbewegung der Schwenkvorrichtung durch die sich über- oder untergreifenden Teile gesperrt ist.

Dadurch, daß die Schwenkvorrichtung eine Steuerfläche und der Biegeschenkel eine damit in Berührung tretende Fortsetzung haben, wird also auf mechanische Weise eine gegenseitige zwangsweise Führung der beiden Bewegungen der beiden Rahmenschenkelteile beim Durchführen der letzten Biegebewegung des zweiten Rahmenschenkelteiles und dem Zusammenschieben mit dem Überstand des Geradverbinders auf einfache Weise erreicht.

Damit das Schwenkteil, welches aufgrund der Rahmengröße einen relativ großen Schwenkradius benötigt, nicht an einem entsprechend langen Schwenkarm angebracht sein muß, ist es vorteilhaft, wenn das Schwenkteil eine bogenförmige Führung hat, relativ zu welcher es verschiebbar ist. Ein schwenkbarer Hebel für das Schwenkteil wird also durch die entsprechende bogenförmige Führung ersetzt, wobei der Bogen zur Übereinstimmung mit einer Schwenkbewegung ein Kreisbogenstück sein kann, aber zusätzlich den Vorteil hat, daß auch eine von einem Kreisbogen abgewandelte Kurvenform gewählt werden könnte.

Als bogenförmige Führung kann dabei eine Führungsschiene vorgesehen sein, an welcher das Schwenkteil beidseits mit Gegenführungen, insbesondere mit Führungsrollen oder dergleichen Führungselementen angreifen kann. Die bogenförmige Führung könnte aber auch umgekehrt dadurch erzeugt sein, daß feststehende Führungselemente oder Führungsrollen vorgesehen sind, relativ zu welchen ein entsprechend bogenförmiges Führungsteil des Schwenkteiles mit diesem zusammen hin- und herverschoben werden kann.

Die Führung kann Endanschläge für das Schwenkteil haben, wodurch die größte Öffnungsbewegung und die Rückführbewegung für den ersten Rahmenschenkelteil begrenzt sein können. Dadurch kann verhindert werden, daß ein zu starkes Aufschwenken des schon gebogenen Rahmenbereiches vor dem Einführen des Überstandes des Geradverbinders erfolgt und dadurch über die Elastizitätsgrenze hinausgehende bleibende Verformungen an diesem Rahmenbereich auftreten.

Das Schwenkteil kann - zusätzlich - eine geradlinige Führung und eine Vorschubvorrichtung für die den Rahmenschenkelteil erfassende Klemme haben, die etwa parallel zu einer Tangente an die bogenförmige Führung orientiert ist. Auf diese Weise kann der Schwenkbewegung eine geradlinige Bewegung überlagert werden, falls dies beispielsweise im Hinblick auf eine entsprechend große Länge des Geradverbinders wünschenswert ist. Mit der geradlinigen Führung können außerdem je nach Position der Klemme relativ zum Schwenkteil entsprechend lange oder kürzere Geradverbinder berücksichtigt werden.

Zum Festspannen des Rahmens während seines Schließens kann eine Klemmvorrichtung an demjenigen Rahmenschenkel angreifend vorgesehen sein, gegenüber welchem der zweite Rahmenschenkelteil umbiegbar ist. Somit erhält diese Klemmvorrichtung eine Doppelfunktion, indem sie einerseits den Schenkel der Biegung umfaßt, gegenüber welchem der Rahmenschenkelteil insbesondere um ein Widerlager herum gebogen werden soll, während außerdem damit auch der gesamte Rahmen während dieses Biegevorganges und seines Schließens gehalten wird. Dabei wäre sogar denkbar, daß diese Klemmvorrichtung Teil einer Transportvorrichtung ist, mit der der so weit vorgefertigte Rahmen aus einer Füllstation für Trockenmittel kommt, um an anderer Stelle endgültig gebogen und geschlossen zu werden, so daß schon während dieses Transportweges die Transportzeit ausgenutzt werden kann, um das erwähnte Schließen des Rahmens ganz oder wenigstens teilweise durchzuführen.

Das Schwenkteil kann mit seiner Führung quer zu den zu verbindenden oder verbundenen Rahmenschenkelteilen und quer zu dem Verlauf der Führung bewegbar oder verschwenkbar sein und einen Antrieb für diese Bewegung oder Verschwenkung aufweisen, so daß die Verbindungsstelle der beiden miteinander verbundenen Rahmenschenkelteile quer zu deren Verlauf zum Rahmeninneren oder zur Rahmenmitte bewegbar ist. Um die gemäß einem bevorzugten Verfahrensschritt angestrebte Überbiegung des zuletzt zu biegenden zweiten Rahmenschenkelteiles und auch eine gewisse Überbiegung des damit zu verbindenden ersten Rahmenschenkelteiles durchführen zu können, kann also der Schwenkbewegung zum Zusammenführen der Rahmenschenkelteile und des Geradverbinders eine zusätzliche Bewegung überlagert werden, indem insbesondere die Führung des Schwenkteiles mit diesem zusammen in seiner nun erreichten Endstellung quer zu ihrem ursprünglichen Verlauf und somit zur Mitte oder dem Inneren des gefertigten Rahmens hin bewegt wird, so daß die zuvor geschaffene Verbindungsstelle, mit welcher das Schwenkteil über die Klemme noch verbunden ist, ebenfalls gegenüber dem normalen Verlauf dieses Rahmenschenkels zur Mitte oder dem Inneren des Rahmens hin verbogen und damit die beidseitigen Biegungen dieses aus zwei Rahmenschenkelteilen zusammengefügten Rahmenschenkels überbogen werden. Die Überbiegung wird dabei so gewählt, daß nach dem Entfernen der Halterungen aufgrund der elastischen Rückfederkräfte dann der eigentlich angestrebte Winkel an den Rahmenecken auftritt und vorhanden ist. Die zwangsweise gegenseitige Führung der Bewegungen bei der Fertigstellung des letzten Teiles der Biegung des zweiten Rahmenschenkelteiles und dem Zusammenschieben mit dem Geradverbinder wird also noch etwas über die Stellung hinaus fortgesetzt, in der die beiden Rahmenschenkelteile einen Winkel von 180° miteinander bilden, also sich fluchtend fortsetzen. Sie werden gewissermaßen gegenüber der Winkelstellung, bei welcher das Einführen des Überstandes des Geradverbinders beginnt, in entgegengesetzter Richtung etwas überbogen und zwar um den Winkel, um den die miteinander verbundenen Rahmenschenkelteile aufgrund der Werkstoffelastizität nach dem Lösen der Biegevorrichtung und der Klemmen entgegen ihrer Verbiegung wieder aufschwenken. Somit wird eine praktisch spannungslose Fluchtung der beiden Rahmenschenkelteile in verbundener Position erreicht.

Der zu schließende Rahmen kann von einer einzigen Klemmvorrichtung an dem Rahmenschenkel gehalten sein, der der herzustellenden letzten Biegung unmittelbar benachbart ist und diese Klemmvorrichtung kann dieser letzten Biegung vorzugsweise mit geringem Abstand benachbart sein. Entsprechend lange Bereiche entlang dem Rahmen bis zu dem ersten Rahmenschenkelteil stehen zur Verfügung, um die beim elastischen Aufschwenken vor dem Einschieben des Überstandes des Geradverbinders auftretenden Verformungen über möglichst viele und lange Bereiche des Rahmens verteilen zu können, so daß bleibende Verformungen vermieden werden.

Die Angriffsstelle der Klemmvorrichtung für den Rahmen kann von der letzten Biegung weniger als die halbe Länge des Rahmenschenkels entfernt sein. Je näher die Klemmvorrichtung an der Biegestelle ist, um so besser kann sie die bei dem Biegevorgang aufretenden Reaktionskräfte aufnehmen und um so längere Bereiche des Rahmens stehen zum elastischen Ausweichen beim Aufschwenken vor dem Einschieben des Überstandes des Geradverbinders zur Verfügung.

Die Fortsetzung des Biegeschenkels kann an ihrem freien Ende eine Rolle aufweisen, mit welcher sie die Führungsfläche des Schwenkteiles beaufschlagt. Da beim Zusammenwirken dieser Fortsetzung mit der Führungsfläche nicht nur gemeinsame Schwenkbewegungen, sondern auch aufeinander zu gerichtete Schiebebewegungen stattfinden, kann durch diese Rolle die gegenseitige Reibung so vermindert werden, daß das Einschwenken und Einschieben des Überstandes des Geradverbinders nicht beeinträchtigt wird.

Der gedachte Schwenkmittelpunkt des Schwenkteiles kann auf der der Rahmenaußenseite des ersten Rahmenschenkelteiles abgewandten Seite und seitlich einer rechtwinklig durch die Verbindungsstelle des Rahmens verlaufenden Ebene auf der dem zweiten Rahmenschenkelteil abgewandten Seite angeordnet sein. Eine derartige Anordnung des Schwenkmittelpunktes führt dazu, daß sowohl der erste Rahmenschenkelteil als auch der diesem benachbarte Rahmenschenkel und eventuell sogar der in Umfangsrichtung des Rahmens sich anschließende weitere Rahmenschenkel beim Öffnen des Rahmens zur Berücksichtigung des Überstandes des Geradverbinders gegeneinander derartig verschwenkt werden, daß die Biegestellen dazwischen möglichst wenig belastet oder eventuell verformt werden. Ebenso ergibt sich so ein besonders günstiger Rückweg beim Verschwenken in entgegengesetzter Richtung, wenn der Überstand des Geradverbinders eingeschoben wird. Dabei sei an dieser Stelle erwähnt, daß all diese Bewegungen besonders gut durchgeführt werden können, wenn der Geradverbinder zunächst in den ersten Rahmenschekelteil eingesteckt wird, so daß dann der Überstand gegenüber diesem ersten Rahmenschenkelteil in den zu biegenden zweiten Rahmenschenkelteil während dessen letzter Verbiegung eingeführt und eingeschoben wird.

Die Krümmung der Führungsbahn für das Schwenkteil kann - wie schon kurz erwähnt - ein Kreisbogen sein, wobei eine Tangente an das Ende dieser Führungsbahn im Sinne einer Zusammenschiebung der Rahmenschenkelteile etwa parallel zu der Linie angeordnet ist, auf der der geschlossene Rahmenschenkelverlaufen soll. Die Schwenkbewegung beim Schließen des Rahmens endet somit praktisch in der Richtung, in der der geschlossene Rahmenschenkel und sein Geradverbinder verlaufen.

Es sei noch erwähnt, daß die relativ zu dem Schwenkteil verschiebbare Klemme bezüglich ihres Verschiebeweges durch insbesondere verstellbare Anschläge veränderbar, insbesondere auf unterschiedlich lange Geradverbinder einstellbar ist. Somit können mit der erfindungsgemäßen Vorrichtung in bestimmten Grenzen Geradverbinder unterschiedlicher Längen verarbeitet werden und je nach Länge dieser Geradverbinder eine zusätzliche Verschiebung der Klemme gegenüber dem Schwenkteil durchgeführt werden.

Vor allem bei Kombination einzelner oder mehrerer der vorbeschriebenen Merkmale und Maßnahmen ergibt sich also neben dem schon geschilderten Verfahren auch eine Vorrichtung, mit welcher auf maschinellem Wege ein Abstandhalter-Rahmen nach dem Biegen und eventuellen Füllen oder auch vor einem Füllen an nachträglich anzubringenden Bohrungen in die Rahmenschenkel geschlossen werden kann, ohne daß dadurch die Maßgenauigkeit der einzelnen Winkel dieses Rahmens leidet und eine Nacharbeit erforderlich macht. Darüber hinaus kann die Arbeitsgeschwindigkeit erhöht werden, da einerseits solche maschinellen Bearbeitungen in aller Regel schneller als Handarbeit durchgeführt werden können und darüber hinaus der letzte Teil des Biegens des zweiten Rahmenschenkelteiles zeitlich schon ausgenutzt wird, um das Zusammenfügen mit dem Überstand des Geradverbinders durchzuführen.

Nachstehend ist ein Ausführungsbeispiel der Erfindung anhand der Zeichnung näher beschrieben. Es zeigt in zum Teil schematisierter Darstellung:
- Fig.1: eine Seitenansicht eines viereckigen Rahmens, bei welchem drei der vier Ecken bereits gebogen sind, wobei dieser Rahmen dadurch geschlossen wird, daß ein noch nicht gebogener Rahmenschenkelteil ebenfalls gebogen und mit einem ersten, schon gebogenen Rahmenschenkelteil zu einem gesamten Rahmenschenkel verbunden wird, wobei an dem noch zu biegenden zweiten Rahmenschenkelteil eine Biegevorrichtung mit einem Biegeschenkel und an dem ersten Rahmenschenkelteil ein Schwenkteil angreifen, mit welchem Schwenkteil der erste Rahmenschenkelteil mit einem in ihm steckenden und mit einem Überstand daraus vorstehenden Geradverbinder so weit zurückverschwenkt werden kann, daß der Überstand in den zweiten Rahmenschenkelteil einsteckbar und einschiebbar ist,
- Fig.2: eine der Fig.1 entsprechende Darstellung eines Rahmens, nachdem der zweite Rahmenschenkelteil über einen großen Teil seiner 90°-Biegung, aber noch nicht fertig gebogen ist, während der erste Rahmenschenkelteil mit dem Überstand des Geradverbinders so weit zurückverschwenkt ist, daß das freie Ende des Überstandes des Geradverbinders vor der stirnseitigen Öffnung des zweiten Rahmenschenkelteiles angeordnet ist,
- Fig.3: eine der Fig.2 entsprechende Darstellung, bei welcher ein kleinerer Rahmen und ein kurzer Geradverbinder in gleicher Weise verbunden werden, wobei gestrichelt auch ein kleiner Rahmen mit einem langer Verbinder miteingezeichnet ist, der um einen entsprechend größeren Weg aus der Schließlage aufgeschwenkt werden muß,
in vergrößertem Maßstab
- Fig.4: eine Darstellung der Biegevorrichtung und des Schwenkteiles mit den davon erfaßten Rahmenschenkelteilen in einer Position gemäß Fig.2 und Fig.3, bei welcher das freie Ende des Überstandes des in dem ersten Rahmenschenkelteiles teilweise eingesteckten Geradverbinders unmittelbar vor der stirnseitigen Öffnung des teilweise, aber noch nicht zu Ende gebogenen zweiten Rahmenschenkelteiles angeordnet ist,
- Fig.5: eine Darstellung gemäß Fig.4 für einen kürzeren Geradverbinder, bei welchem die gegenseitige Position unter einem größeren Winkel der beiden Rahmenschenkelteile zueinander - näher an 180°, also näher an der gegenseitigen Fluchtung - erreicht wird,
- Fig.6: eine der Fig.4 und 5 entsprechende Darstellung, nach dem die Biegung des zweiten Rahmenschenkelteiles fortgesetzt ist und das Schwenkteil den ersten Rahmenschenkelteil mit dem Geradverbinder in Richtung zu dem zweiten Rahmenschenkelteil verschwenkt und verschoben hat, so daß das freie Ende des Geradverbinders ein Stück weit in den zweiten Rahmenschenkelteil eingesteckt ist,
- Fig.7: eine der Fig.6 entsprechende Darstellung, in welcher die beiden Rahmenschenkelteile fluchten und so weit zusammengeschoben sind, daß der Überstand des Geradverbinders in den zweiten Rahmenschenkelteil völlig beziehungsweise bis zu einem Anschlag eingeführt ist, wobei beide Rahmenschenkelteile nun einen Winkel von 180° miteinander bilden, also miteinander fluchten,
- Fig.8: eine der Fig.7 entsprechende Darstellung eines weiteren Verfahrensschrittes, bei welchem die beiden Rahmenschenkelteile an ihrer Verbindungsstelle etwas zum Inneren des Rahmens hin überbogen sind, also auf der Rahmeninnenseite einen größeren Winkel als 180° miteinander einschließen und zwar um einen solchen Betrag, um welchen sie nach dem Öffnen der verschiedenen Haltevorrichtungen aufgrund der Materialelastizität in die gestreckte und fluchtende Position gemäß Fig.7 zurückfedern, sowie
- Fig.9: noch einmal die einzelnen Verfahrensschritte beim Zusammenführen der beiden Rahmenschenkelteile und des in einem von ihnen eingesteckten Geradverbinders, von dem Augenblick an, in welchem der zuletzt zu biegende zweite Rahmenschenkelteil nahezu fertiggebogen ist und seine Öffnung und das freie Ende des Überstandes des Geradverbinders an dem zurückgeschwenkten ersten Rahmenschenkelteil voreinander angeordnet sind, während bei einem zweiten Schritt das freie Ende des Geradverbinders in den zweiten Rahmenschenkelteil, der nun schon etwas weitergebogen ist, eingetreten ist, wonach ein Zusammenschieben und Überbiegen erfolgt, bis nach dem Lösen des Rahmens aus seinen Halterungen die beiden Rahmenschenkelteile miteinander fluchten und den geschlossenen Rahmenschenkel bilden.

Eine im ganzen mit 1 bezeichnete Vorrichtung dient zum Herstellen und insbesondere zum Fertigstellen eines im ganzen mit 2 bezeichneten Abstandhalter-Rahmens, im folgenden auch kurz "Rahmen 2" genannt, für Isolierglasscheiben oder Isolierscheiben. Dabei wird ein zumindest zunächst trockenmittelfreies Hohlprofil zur Bildung der Rahmenecken 3 um jeweils parallele Biegeachsen gebogen und im Bereich einer letzten Rahmenecke zunächst ungebogen gelassen und im Bereich eines letzten, eine Verbindungsstelle 6 zweier Rahmenschenkelteile 7 und 8 aufweisenden Rahmenschenkels 5 dadurch offengelassen, daß ein erster Rahmenschenkelteil 7 bereits gebogen wird, was in Fig.1 dargestellt ist, und der andere zweite Rahmenschenkelteil 8 an der letzten Ecke noch ungebogen bleibt. Dieser Fertigungszustand ist in Fig.1 mit durchgezogenen Strichen dargestellt, während das weitere Verfahren strichpunktiert in Fig.1 sowie außerdem in den folgenden Figuren verdeutlich ist. Zwischen den Rahmenecken 3 verlaufen durchgehende, ununterbrochene Rahmenschenkel 4.

Die Vorrichtung 1 hat eine nachfolgend noch näher zu beschreibende Haltevorrichtung für den an mehreren Ecken 3 bereits gebogenen, an einem letzten Rahmenschenkel 5 zunächst noch offenen Rahmen 2 und vor allem gehört zu der Vorrichtung 1 eine Biegevorrichtung 11 zum Umbiegen des letzten Rahmenschenkelteiles 8. Dabei ist zuvor in einen der Rahmenschenkelteile, im Ausführungsbeispiel in den schon umgebogenen Rahmenschenkelteil 7 ein ebenfalls in Fig.1 und auch in den folgenden Figuren erkennbarer Geradverbinder 10 eingesteckt, dessen Überstand 10a in den anderen Rahmenschenkelteil, im Ausführungsbeispiel also den noch zu biegenden Rahmenschenkelteil 8 eingesteckt werden soll.

Die Biegevorrichtung 11 zum Umbiegen des Rahmenschenkelteiles 8 und damit zur Herstellung der letzten Biegung weist einen Biegeschenkel 12 auf, mit welchem dieser zu biegende Rahmenschenkelteil 8 gegenüber einem feststehenden Widerlager 9 um dieses biegbar ist. Der Biegeschenkel 12 greift dabei an der Außenseite des Rahmenschenkels 8 an, um diesen gegenüber dem feststehenden Widerlager 9 um dieses biegen zu können. Man erkennt dies anhand der Fig.1 bis 8, die diesen Biegeschenkel 12 und den davon beaufschlagten Rahmenschenkelteil 8 in entsprechenden unterschiedlichen Positionen zeigen. Mit "Außenseite" des Rahmenschenkelteiles 8 ist dabei diejenige Seite gemeint, die an dem fertigen Rahmen 2 außen, also am Umfang dieses Rahmens 2 zu liegen kommt.

Der Biegeschenkel 12 greift an dem Rahmenschenkelteil 8 mit Hilfe einer Halteklammer 13 an, so daß eine entsprechend präzise Führung des Rahmenschenkelteiles 8 ermöglicht wird.

Zu der Vorrichtung 1 gehören ferner noch näher zu beschreibende Mittel zum elastischen Schwenken oder Biegen des dem zu biegenden Rahmenschenkelteil 8 gegenüberliegenden, schon gebogenen Rahmenbereiches, der gemäß der strichpunktierten Darstellung in Fig.1 sowie den mit ausgezogenen Strichen gefertigten Darstellungen weiterer Figuren von der Biegevorrichtung 11 und dem zweiten Rahmenschenkelteil 8 so wegbewegt werden muß, daß dieser Rahmenschenkelteil 8 beim Umbiegen nicht mit dem Überstand 10a des schon eingesteckten Geradverbinders 10 kollidiert. Dasselbe wäre erforderlich, wenn der Geradverbinder 10 mit einem Überstand 10a in dem Rahmenschenkelteil 8 eingesteckt wäre und dann dieser Überstand 10a mit dem schon gebogenen ersten Rahmenschenkel 7 kollidieren könnte.

Ferner sind Mittel vorgesehen, mit denen der in dem Rahmenschenkelteil 7 steckende Geradverbinder 10 und vor allem sein Überstand 10a in den anderen Rahmenschenkelteil 8 einführbar und einschiebbar ist, wenn dieser so weit umgebogen ist, daß das freie Ende 10b des Überstandes 10a des Geradverbinders 10 und das freie Ende des den Überstand 10a aufnehmenden Rahmenschenkelteiles 8 einander gemäß Fig.2, Fig.3 und insbesondere gemäß Fig.4 gegenüberliegen und einander ganz nah sind, so daß der Geradverbinder 10 praktisch in die stirnseitige Öffnung des nun um einen erheblichen Teil seiner gesamten Biegung umgebogenen Rahmenschenkelteiles 8 hineinweist.

Ferner gehören zu der Vorrichtung 1 Mittel, durch die die endgültige Biegung des noch fertigzubiegenden Rahmenschenkelteiles 8 und das Zusammenschieben mit dem Geradverbinder 10 in dieser letzten Phase der Fertigung gleichzeitig durchführbar sind.

Betrachtet man zunächst Fig.1, erkennt man, daß der Überstand 10a des Geradverbinders 10 praktisch rechtwinklig zu dem zuletzt zu biegenden zweiten Rahmenschenkelteil 8 angeordnet ist. Gemäß Fig.2 ist jedoch nach einer gewissen Verbiegung des Rahmenschenkelteiles 8 und einem Zurückverschwenken des Rahmenschenkelteiles 7 mit dem Geradverbinder 10 eine Position erreicht, bei der sich nun die stirnseitige Öffnung des Rahmenschenkelteiles 8 und das Ende 10b des Geradverbinders 10 sehr nah sind und sich derart gegenüberliegen, daß das freie Ende 10b des Geradverbinders 10a in die Öffnung des aus einem Hohlprofil gebildeten Rahmenschenkelteiles 8 eintreten kann, wenn der zuvor zurückverschwenkte Rahmenschenkelteil 7 wieder allmählich in seine Endposition gebracht wird. Dabei erkennt man in den Figuren 2, 3 und 4 ganz deutlich, daß in dieser Zwischenposition der zuletzt zu biegende zweite Rahmenschenkelteil 8 noch nicht um 90°, sondern etwa um 84° bis 86° gebogen ist, also noch eine weitere Biegung stattfinden soll.

Die Vorrichtung 1 ist so gestaltet, daß der zweite Rahmenschenkelteil 8 also zunächst teilweise gebogen, der erste Rahmenschenkelteil 7 erfaßt und von dem zweiten Rahmenschenkelteil 8 unter elastischer Verformung benachbarter Rahmenschenkel 4 weggeschwenkt und vor der Fertigstellung der letzten Biegung oder Ecke bei noch schräger Lage des zweiten Rahmenschenkelteiles 8 wieder in Schließrichtung zurückgeschwenkt und während der Durchführung der letzten Biegebewegung des zweiten Rahmenschenkelteiles 8 der Überstand 10a des Geradverbinders 10 in den Rahmenschenkelteil 8 eingeschoben wird. Dieses Zurückverschwenken des Rahmenschenkelteiles 7 und der benachbarten Rahmenschenkel 4 in Schließstellung ist in einer Zwischenposition in Fig.6 dargestellt, während die anschließende erste Schließstellung in Fig.7 erkennbar ist.

Während in Fig.6 das Verschwenken des Rahmenschenkelteiles 7 in Schließstellung und das Einschieben des Überstandes 10a gerade in Gang ist, ist es also gemäß Fig.7 beendet, wobei dann auch eine Biegung des zweiten Rahmenschenkelteiles 8 um 90° an sich fertiggestellt ist. Der Geradverbinder 10 ist nun vollständig oder bis zu entsprechenden Anschlägen in beide Rahmenschenkelteile 7 und 8 eingeschoben, was in zweckmäßiger Weise während der letzten Biegephase des Rahmenschenkelteiles 8 mit dieser gemeinsam erfolgt. Dadurch wird also die schon erwähnte endgültige Biegung des Rahmenschenkelteiles 8 und das Zusammenschieben mit dem Geradverbinder 10 gleichzeitig durchgeführt.

Die noch näher zu erläuternde Vorrichtung zum Verschwenken des gebogenen Rahmenschenkelteiles 7 und die Biegevorrichtung 11 sind dabei derart zwangsweise gesteuert, daß der Überstand 10a des Geradverbinders 10 gleichzeitig mit dem letzten Teil der Biegebewegung einschiebbar und die erste Einsteckbewegung durchführbar ist, wenn die beiden Rahmenschenkelteile 7 und 8 gemäß Fig.2 bis 4 einen stumpfen Winkel an der Innenseite des Rahmens 2 miteinander haben, der nur wenig kleiner als 180° ist.

Für diese gegenseitige zwangsweise Führung und Steuerung ist vorgesehen, daß der schwenkbare Biegeschenkel 12 eine in Gebrauchsstellung über das freie Ende des zweiten Rahmenschenkelteiles 8 hinausragende Verlängerung 14 oder Fortsetzung hat, die dabei gemäß dem Ausführungsbeispiel gegenüber dem Biegeschenkel 12 über eine Abkröpfung 14a noch etwas Abstand zu der Außenseite des Rahmenschenkelteiles 8 hat. Ferner ist eine öffenbare Klemme 25 zum Erfassen des im Ausführungsbeispiel dem Geradverbinder 10 enthaltenden ersten Rahmenschenkelteiles 7 vorgesehen, die an einem ganz wesentlichen Bestandteil der Vorrichtung 1, nämlich an einem im ganzen mit 16 bezeichneten Schwenkteil befestigt ist. Dieses Schwenkteil 16 weist eine das Ende der Fortsetzung oder Verlängerung 14 des Biegeschenkels 12 rahmenseitig untergreifende Steuerfläche 17 auf, die an einem Vorsprung 18 angeordnet ist, über welchen die Verlängerung 14 zu Beginn der Einschiebebewegung des Überstandes 10a greift, wie man es deutlich in den Figuren 2 bis 4 erkennt. Das freie Ende der Verlängerung oder Fortsetzung 14 des Biegeschenkels 12 beaufschlagt also diese Steuerfläche 17 zu Beginn des Einführens des Überstandes 10a des Geradverbinders 10, indem sie darauf zu liegen kommt bzw. darauf drückt. Eine weitere Verschwenkung des Biegeschenkels 12 und seiner Verlängerung oder Fortsetzung 14 ist also mit der Verschwenkung des Schwenkteiles 16 zwangsweise gekoppelt. Eine zu schnelle Biegebewegung in Relation zu der Schwenkbewegung des Schwenkteiles 16 ist dadurch gesperrt. Somit gehen der letzte Teil der Biegebewegung und das Einschieben des Geradverbinders, wodurch dessen Winkelstellung allmählich auch mehr und mehr einem Fluchten an den Rahmenschenkelteil 8 angenähert wird, so miteinander einher, daß das tiefere Einschieben des Überstandes 10a nicht zu einer Verkantung im Inneren des Rahmenschenkelteiles 8 führt. Je tiefer der Überstand 10a in den Rahmenschenkelteil 8 axial eingeschoben wird, um so mehr nähern sich die beiden Rahmenschenkelteile 7 und 8 einer gegenseitigen Fluchtung bzw. einem endgültigen Winkel miteinander von 180° an, das heißt eine gewisse aufgrund der ursprünglichen Schrägstellung im Inneren des Rahmenschenkelteiles 8 zu erwartende Verkantung oder Zwängung des Geradverbinders 10 nimmt in dem Maße ab, wie sie durch ein tieferes Einstecken in einer Winkelstellung eigentlich zunehmen würde, weil diese Winkelstellung zwischen Geradverbinder 10 und Rahmenschenkelteil 8 gleichzeitig immer mehr abnimmt, bis beide Teile in der Endstellung miteinander fluchten beziehungsweise eine übereinstimmende Richtung haben.

Mit der vorstehend bereits teilweise beschriebenen Vorrichtung 1, die im wesentlichen aus der Biegevorrichtung 11 und dem Schwenkteil 16 besteht, kann also die Verschwenkung des ersten Rahmenschenkelteiles 7 in Schließrichtung des Rahmens 2 und das Einschieben des Überstandes 10a des Geradverbinders 10 in den Rahmenschenkelteil 8 durchgeführt werden, wenn der zweite Rahmenschenkelteil 8 noch etwa um den Winkel zu biegen ist, unter dem der erste Rahmenschenkelteil 7 durch sein Wegschwenken von dem zweiten Rahmenschenkelteil 8 gegenüber der Endstellung beider Rahmenschenkelteile nach der Fertigstellung des Rahmens 2 angeordnet ist, so daß beide Rahmenschenkelteile 7 und 8 zu Beginn des Einschiebens des Geradverbinders 10 etwa unter einem übereinstimmenden Winkel zu einer gemeinsamen Erstreckungsrichtung beziehungsweise der späteren Endstellung, in jedem Falle jedoch unter einem stumpfen Winkel zueinander angeordnet sind. Ein übereinstimmender Winkel ergibt sich, wenn die Verbindungsstelle der Rahmenschenkelteile 7 und 8 in der Mitte dieses letzten Rahmenschenkels angeordnet ist. Ist sie etwas außerhalb der Mitte, müssen die Winkel der beiden Rahmenschenkelteile 7 und 8 zu Beginn des Einschiebens des Überstandes 10a des Geradverbinders 10 entsprechend etwas voneinander abweichen.

Damit das Schwenkteil 16 nicht an einem entsprechend langen Schwenkarm gelagert werden muß, hat es im Ausführungsbeispiel eine bogenförmige Führung 19, relativ zu welcher es verschiebbar ist. Diese bogenförmige Führung 19 ist im Ausführungsbeispiel als Führungsschiene ausgebildet, an welcher das Schwenkteil 16 beidseits mit Gegenführungen, im Ausführungsbeispiel Führungsrollen 20 und zwar beidseitig mit je zwei Führungsrollen 20, angreift. Es könnten jedoch auch mehr oder weniger oder andere Führungselemente, zum Beispiel Gleitelemente vorgesehen sein. Ferner wäre es möglich, daß die Führungsrollen 20 feststehen und die Führungsschiene mit dem Schwenkteil 16 verbunden und gegenüber den feststehenden Rollen bewegbar wäre.

Man erkennt in den Figuren 1 bis 8, daß die Führung 19 zwei Endanschläge 21 für das Schwenkteil 16 hat, wodurch die größte Öffnungsbewegung und die Rückführbewegung für den ersten Rahmenschenkelteil 7 begrenzt sind. Dadurch kann verhindert werden, daß der Rahmenschenkelteil 7 zu weit von dem Rahmenschenkelteil 8 weg verschwenkt und dadurch die weiteren Rahmenschenkel 4 und die schon gebogenen Ecken 3 zu sehr belastet und eventuell bleibend aus ihrer schon gefertigten Lage verformt werden. Die Abmessungen sind dabei auf die Größe der Rahmen 2 und die Länge der dabei vorgesehenen Geradverbinder 10 abgestimmt.

Im Ausführungsbeispiel hat das Schwenkteil 16 außerdem noch eine geradlinige Führung 22 und eine relativ dazu verstellbare Vorschubvorrichtung 23, deren Arbeitszylinder 24 in den Figuren 4 bis 8 erkennbar ist. Mit dieser Vorschubvorrichtung 23 kann die den Rahmenschenkelteil 7 erfassende Klemme 25 noch relativ zu dem Schwenkteil 16 verstellt werden, wobei diese Verstellbewegung und die entsprechende Führung 22 etwa parallel zu einer Tangente an die bogenförmige Führung 19 orientiert ist, wie man es in den Figuren erkennen kann. Dadurch kann entweder der Schwenkbewegung eine geradlinige Bewegung überlagert werden oder die Klemme 25, das heißt die Befestigung des Schwenkteiles 16 an dem Rahmenschenkelteil 7 kann je nach Länge des Geradverbinders 10 verändert werden. Beim Vergleich der Figuren 2 und 3 einerseits oder der Figuren 4 und 5 andererseits erkennt man, daß jeweils unterschiedlich lange Geradverbinder erfaßt werden können, wobei zur Berücksichtigung eines längeren Geradverbinders 10 die den Rahmenschenkelteil 7 erfassende Klemme 25 von dem den Geradverbinder 10 aufweisenden Ende des Rahmenschenkelteiles 7 einen größeren Abstand hat, als wenn ein kürzerer Geradverbinder 10 verwendet wird. Man erkennt dabei auch deutlich, wie die Vorschubvorrichtung 23 je nach Länge des Geradverbinders 10 unterschiedliche Positionen gegenüber dem Schwenkteil 16 und der daran angeordneten geradlinigen Führung 22 hat.

Zum Festspannen des Rahmens 2 während seines Schließens ist eine ebenfalls zur Vorrichtung 1 beziehungsweise auch zur Biegevorrichtung 11 gehörende Klemmvorrichtung 26 mit einem Klemmzylinder 27 an demjenigen Rahmenschenkel 4 angreifend vorgesehen, gegenüber welchem der zweite oder letzte Rahmenschenkelteil 8 umbiegbar ist. Man erkennt vor allem an der strichpunktierten Darstellung der Fig.1 oder auch an Fig.2 und 3, daß dadurch ein Zurückschwenken oder Zurückbiegen des Rahmenschenkelteiles 7 mit diesen benachbarten Rahmenschenkeln mit Hilfe des Schwenkteiles 16 gut möglich ist und sich die dabei auftretenden elastischen Verformungen über einen größtmöglichen Umfangsbereich des Rahmens 1 verteilen können, weil er im übrigen frei hängt oder frei bleibt. Der an der einen Seite noch offene Rahmen 2 wird also nahe der Biegestelle des zweiten Rahmenschenkelteiles 8 an den diesem benachbarten Rahmenschenkel mit Hilfe der Klemmvorrichtung 26 eingespannt, während benachbart dazu der Biegeschenkel 12 an dem Rahmenschenkelteil 8 angreift und diesen umbiegt, während eine weitere Spannvorrichtung, nämlich die Klemme 25 an dem ersten Rahmenschenkelteil 7 befestigt wird, so daß dazwischen ein möglichst großer Teil des Rahmens 2 freibleibt.

Vor der Erläuterung weiterer Vorrichtungsteile wird nachfolgend das mit der bisher beschriebenen Vorrichtung 1 durchführbare Verfahren beschrieben:

Wesentliche Verfahrensschritte sind bereits erläutert. Es sei deshalb ergänzend erwähnt, daß die Biegung des letzten Rahmenschenkelteiles 8 und das Einschwenken in Schließrichtung und Einschieben des Geradverbinders 10 zumindest ab dem ersten Eintreten des überstehenden Geradverbinderteiles in den entsprechenden Rahmenschenkelteil 8 gegenseitig zwangsgeführt und/oder zwangsgesteuert werden und zwar mit Hilfe der Fortsetzung 14 und der an dem Vorsprung 18 befindlichen Steuerfläche 17. Vor allem die Bewegung des schon gebogenen Rahmenschenkels 7 setzt sich ab diesem Moment gewissermaßen aus einer Schwenk- und einer Schiebebewegung zusammen, die am besten durch eine Schwenkbewegung mit einem großen Krümmungsradius simuliert und an die Erfordernisse angepaßt werden kann, wobei die Lage des Schwenkmittelpunktes eine Rolle spielt und so gewählt ist, daß der letzte Teil der Schwenkbewegung etwa in Richtung des zuletzt gebildeten Rahmenschenkels 5 orientiert ist.

Die Einführbewegung des Geradverbinders 10 in den Rahmenschenkelteil 8 kann aus einer Schwenkbewegung und einer geradlinigen Schiebebewegung zusammengesetzt werden. Dies könnte durch eine entsprechende Formgebung der Führung 19 erreicht werden, wobei insbesondere der letzte Teil dieses Führungsweges parallel zu dem zuletzt hergestellten und geschlossenen Rahmenschenkels 5 verläuft. Wenn jedoch die Tangente an den letzten Teil der Schwenkbewegung parallel zu diesem Rahmenschenkel 5 nach seiner Fertigstellung verläuft, kann auf eine überlagerte geradlinige Bewegung verzichtet werden. Darüber hinaus stünde für eine solche überlagerte geradlinige Bewegung auch noch die Vorschubvorrichtung 23 zur Verfügung, mit welcher eine gewisse Druckwirkung auf die Verbindungsstelle 6 ausgeübt werden kann.

Gemäß Fig. 8 und 9 ist im Ausführungsbeispiel ein weiterer Verfahrensschritt vorgesehen, gemäß welchem nach dem Zusammenschieben der beiden Rahmenschenkelteile 7 und 8 die Biegung des zweiten Rahmenschenkelteiles 8 über einen rechten Winkel hinaus zu einem Winkel etwas unter 90° fortgesetzt und der erste Rahmenschenkelteil 7 ebenfalls gegenüber dem ihm benachbarten Rahmenschenkel 4 etwas zum Rahmeninneren hin überbogen wird, so daß auch er einen kleineren Winkel als 90° mit seinem Nachbar-Rahmenschenkel 4 einschließt, um die elastischen Rückfederkräfte der Rahmenschenkelteile derart zu berücksichtigen, daß sie nach dem Öffnen der Haltevorrichtungen im rechten Winkel zu den sich anschließenden, ihnen jeweils benachbarten Rahmenschenkeln verlaufen. Die Überbiegung wird also gemäß Werkstoff und Abmessungen so gewählt, daß nach der Fertigstellung des Rahmens 2 und seiner Entnahme aus der Vorrichtung 1 an den vier Ecken die gewünschten Winkel von jeweils 90° - bei einem rechtwinkligen Rahmen - vorhanden sind.

Die Vorrichtung 1 ist im Ausführungsbeispiel zur Durchführung dieses zusätzlichen Verfahrensschrittes dadurch ausgestaltet, daß das Schwenkteil 16 mit seiner Führung 19 quer zu den zu verbindenden oder verbundenen Rahmenschenkelteilen 7 und 8 und quer zu dem Verlauf der Führung 19 bewegbar oder verschwenkbar ist und einen Antrieb 28 in Form eines Arbeitszylinders 29 mit Übertragungsgestänge 30 für diese Bewegung oder Verschwenkung aufweist. Somit kann die Verbindungsstelle 6 der beiden miteinander verbundenen Rahmenschenkelteile 7 und 8 nach Fertigstellung dieser Verbindung gemäß Fig.7 quer zu deren Verlauf zum Rahmeninneren oder zur Rahmenmitte hin bewegt werden, wie es in Fig.8 und im dritten Verfahrensschritt der Fig.9 deutlich dargestellt ist.

In den Figuren 1 bis 8 ist schematisiert gezeichnet, daß an der Führung 19, die eigentlich stationär ist und auf welcher das Schwenkteil 16 verfahrbar ist, der Arbeitszylinder 29 mittelbar über das Gestänge 30 und einen als Verlängerung ausgestalteten Hebel 31 angreift. Der Arbeitszylinder 29 kann synchron mit dem Biegeschenkel 12 angetrieben werden, wenn beide Rahmenschenkelteile 7 und 8 bis zum gegenseitigen Anschlag (Fig.7) zusammengeschoben sind, so daß beide Rahmenschenkelteile 7 und 8 gemäß Fig.8 jeweils über ihren endgültigen Winkel gegenüber ihren Nachbar-Rahmenschenkeln überbiegbar sind. Die Überbiegung ist so gewählt, daß die elastischen Rückstellkräfte dann die beiden Rahmenschenkelteile 7 wieder in ihre endgültige Position unter 90° gegenüber den Nachbar-Rahmenschenkeln zurückfedern lassen, so daß dann anschließend ein genau rechtwinkliger Rahmen 2 mit vier Ecken von jeweils 90° entnommen werden kann. Dabei ist der zu schließende Rahmen 2 praktisch von einer einzigen Klemmvorrichtung 26 an dem Rahmenschenkel 4 gehalten, der der herzustellenden letzten Biegung und dem Widerlager 9 dafür unmittelbar benachbart ist. Diese Klemmvorrichtung 26 ist der letzten Biegung mit geringem Abstand benachbart. Die Angriffsstelle der Klemmvorrichtung 26 von der letzten Biegung beträgt dabei weniger als die halbe Länge des Rahmenschenkels 4, an welchem sie angreift.

Die gegenseitige Beaufschlagung der Verlängerung oder Fortsetzung 14 des Biegeschenkels 12 und der an dem Vorsprung 18 befindlichen Steuerfläche 17 bedingt auch eine gegenseitige relative Verschiebung, wie man aus dem Vergleich der einzelnen Figuren im weiteren Arbeitsfortschritt deutlich erkennen kann. Damit die dabei auftretende Reibung so gering wie möglich ist, weist im Ausführungsbeispiel diese Fortsetzung 14 des Biegeschenkels 12 an ihrem freien Ende eine Rolle 32 auf, mit welcher sie die Führungsfläche 17 des Schwenkteiles 16 beaufschlagt, beziehungsweise mit welcher die Fortsetzung 14 über diese Führungsfläche 17 gleiten oder rollen kann.

Auf die Bedeutung des Mittelpunktes des Schwenkradiuses des Schwenkteiles 16 wurde schon kurz hingewiesen. Im Ausführungsbeispiel ist dieser gedachte Schwenkmittelpunkt des Schwenkteiles 16 auf der der Rahmenaußenseite des ersten Rahmenschenkelteiles 7 abgewandten Seite und gleichzeitig seitlich einer rechtwinklig durch die Verbindungsstelle 6 des Rahmens 2 und durch die Zeichenebene verlaufenden Ebene auf der dem zweiten Rahmenschenkelteil 8 abgewandten Seite angeordnet. Es ergibt sich also ein Schwenkmittelpunkt, der etwa in der rechten Hälfte des Rahmens oder unterhalb der rechten Hälfte dieses Rahmens angeordnet ist, wenn man beispielsweise von Fig.1 ausgeht und dabei das Schwenkteil 16 oben angeordnet ist und der Rahmen 2 darunter hängt.

Die Krümmung der Führung 19 bzw. der diese bildenden Führungsschiene für das Schwenkteil 16 ist dabei ein Kreisbogen, wobei eine Tangente an das dem zweiten Rahmenschenkelteil 8 zugewandte Ende dieser Führungsbahn im Sinne einer Zusammenschiebung der Rahmenschenkelteile etwa parallel zu der Linie angeordnet ist, auf der der geschlossene Rahmenschenkel 5 verlaufen soll. Man erkennt in Fig.1 und den weiteren Figuren, daß der in der Zeichnung linke Endanschlag 21 so angeordnet ist, daß das Schwenkteil 16 gerade eine größte Höhe erreicht hat und von dort aus nach rechts hin nur abwärts bewegt und geschwenkt werden kann. Dies bedeutet, daß mit dem Erreichen dieses linken Anschlages 21 das Schwenkteil 16 auch praktisch eine in Richtung des späteren Rahmenschenkels 5 orientierte Bewegung durchführt, also am Ende der Bewegung des Schwenkteiles 16 der Geradverbinder 10 und sein Überstand 10a in Richtung dieses Rahmenschenkels 5 gedrückt oder eventuell auch noch ein ganz kurzes Stück bewegt wird. Die Krümmung der Führung 19 ist also so orientiert, daß die Schwenkbewegung des Rahmenschenkelteiles 7 beim Schließen des Rahmens 2 gerade beendet ist, wenn die zutreffende Endstellung erreicht ist, wie es in Fig.7 dargestellt ist. Demgegenüber kann dann die schon erwähnte zusätzliche Überbiegung durchgeführt werden.

Die relativ zu dem Schwenkteil 16 verschiebbare Klemme 25 ist im Ausführungsbeispiel bezüglich ihres Verschiebeweges durch insbesondere verstellbare Anschläge 33 veränderbar und kann durch solche mittels Arbeitszylindern 34 verstellbare Anschläge 33 auf unterschiedlich lange Geradverbinder 10 eingestellt werden, wie dies vorstehend schon erwähnt wurde.

Es sei noch erwähnt, daß vor dem beschriebenen Biegevorgang des zweiten Rahmenschenkelteiles 8 in diesen und den sich anschließenden Nachbar-Rahmenschenkel 4 sowie außerdem auch in den Rahmenschenkelteil 7 ein Trockenmittel eingefüllt werden kann. Es ist aber genauso möglich, das Trockenmittel nach dem Verschließen des Rahmens 2 durch entsprechende seitliche Bohrungen in den Rahmenschenkeln einzufüllen, die dann wieder verschlossen werden müssen. Schließlich ist auch denkbar, daß Isolierscheiben mit einem solchen Abstandhalterrahmen versehen werden, bei denen ein Trockenmittel entbehrlich ist.

Zum Herstellen eines insbesondere in fertigem Zustand ein Trockenmittel enthaltenden Abstandhalter-Rahmens 2 für Isolierscheiben werden bis auf eine Rahmenecke 3 alle übrigen Rahmenecken zunächst um jeweils parallele Biegeachsen gebogen. Die letzte Rahmenecke bleibt zunächst ungebogen, so daß der Rahmen 2 im Bereich eines eine Verbindungsstelle 6 zweier Rahmenschenkelteile 7 und 8 aufweisenden Rahmenschenkels 5 dadurch zunächst offenbleibt. Ein erster Rahmenschenkelteil 7 dieses Rahmenschenkels 5 wird dabei zunächst ebenfalls schon gebogen. In einem der Rahmenschenkelteile, bevorzugt in den zuerst schon gebogenen ersten Rahmenschenkelteil 7, wird ein Geradverbinder 10 so weit eingesteckt, daß noch ein Überstand 10a daraus hervorragt. Anschließend wird auch der zweite Rahmenschenkelteil 8 gebogen und der Rahmen 2 um eine parallel zu den Biegeachsen verlaufende Schwenkachse so weit wieder aufgeschwenkt oder aufgebogen, daß der Überstand 10a des Geradverbinders 10 in den anderen beziehungsweise zweiten Rahmenschenkelteil eingeführt werden kann. Dabei beginnt dieses Einführen des Überstandes 10a, wenn der zuletzt zu biegende Rahmenschenkelteil 8 über einen großen Teil seiner Biegung, aber noch nicht fertiggebogen ist, so daß das Fertigbiegen und das Schwenken und Einschieben des Geradverbinders im letzten Teil dieser Biegebewegung gleichzeitig erfolgen, wobei in vorteilhafter Weise der Winkel zwischen dem Überstand 10a und dem ihn dabei aufnehmenden Rahmenschenkelteil 8 bei zunehmender Einstecktiefe immer mehr in Übereinstimmung gebracht wird, bis beide Teile in Schließstellung eine übereinstimmende Orientierung haben.

In den vorstehend beschriebenen Zeichnungen sind die Rahmen 2 und deren Rahmenschenkel 4 jeweils etwa parallel zu den Rändern der Zeichnungsblätter dargestellt. Bevorzugt ist jedoch, daß in Wirklichkeit die Rahmen 2 und die daran angreifende Vorrichtung 1 mit der Biegevorrichtung 11 und dem Schwenkteil 16 demgegenüber im Uhrzeigersinn etwas verdreht sind, beispielsweise um etwa 45°. In Fig.1 ist eine gestrichelte Linie V dargestellt, die eine Vertikale bedeuten soll, gegenüber welcher also die Rahmenschenkelteile 7 und 8 jeweils etwa unter 45° stehen, wie es aus den Vorrichtungen gemäß DE-37 40 922 C2 oder DE-39 42 808 C2 bekannt ist. Ist dabei der Geradverbinder 10 mit einer durchgehenden Öffnung oder einem U-förmigen Querschnitt mit durchgehender Längshöhlung versehen, kann dieses Füllen mit Trockenmittel durch den schon eingesteckten Geradverbinder hindurch erfolgen. Somit könnten die Rahmen 2 vor ihrer Fertigstellung gemäß der vorstehenden Beschreibung in der erwähnten, gegenüber der Darstellung um 45° im Uhrzeigersinn gedrehten Position zumindest teilweise mit Trockenmittel gefüllt und dann in dieser Stellung fertiggestellt oder von den Haltevorrichtungen und Klemmen 25 und 26 in dieser Orientierung in die Arbeitsstation gebracht werden, in der sie sich bei dem endgültigen Schließen des Rahmens 2 gemäß der vorangegangenen Beschreibung befinden.

## Patentansprüche

1. Verfahren zum Herstellen eines - insbesondere ein Trockenmittel enthaltenden - Abstandhalter-Rahmens (2) für Isolierglasscheiben, wobei ein trockenmittelfreies Hohlprofil zur Bildung der Rahmenecken (3) um jeweils parallele Biegeachsen gebogen und im Bereich einer letzten Rahmenecke zunächst ungebogen gelassen und im Bereich eines letzten, eine Verbindungsstelle (6) zweier Rahmenschenkelteile (7, 8) aufweisenden Rahmenschenkels (5) dadurch offengelassen wird, daß ein erster Rahmenschenkelteil (7) bereits gebogen wird und der andere zweite Rahmenschenkelteil (8) an der letzten Ecke noch ungebogen bleibt, wobei in einen der Rahmenschenkelteile, insbesondere in den schon umgebogenen ersten Rahmenschenkelteil (7) ein Geradverbinder (10) eingesteckt, dann der zweite Rahmenschenkelteil (8) gebogen und der Rahmen (2) um eine parallel zu den Biegeachsen verlaufende Schwenkachse so weit wieder aufgeschwenkt oder aufgebogen wird, daß der überstehende Teil oder Überstand (10a) des Geradverbinders (10) in den anderen Rahmenschenkelteil einführbar ist, wonach die Rahmenschenkelteile (7, 8) mittels dieses Geradverbinders (10) - die Verbindungsstelle (6) bildend - verbunden werden, **dadurch gekennzeichnet**, daß der zweite Rahmenschenkelteil (8) teilweise gebogen, der erste Rahmenschenkelteil (7) erfaßt und von dem zweiten Rahmenschenkelteil (8) unter elastischer Verformung benachbarter Rahmenschenkel (4) weggeschwenkt und vor der Fertigstellung der letzten Biegung bei noch schräger Lage des zweiten Rahmenschenkelteiles (8) in Schließrichtung zurückgeschwenkt und während der Durchführung der letzten Biegebewegung des zweiten Rahmenschenkelteiles (8) der Überstand (10a) des Geradverbinders (10) in den Rahmenschenkelteil (8) eingeschoben wird.

2. Verfahren nach Anspruch 1, dadurch gekennzeichnet, daß die Verschwenkung des ersten Rahmenschenkelteiles (7) in Schließstellung des Rahmens (2) und das Einschieben des Geradverbinders (10) durchgeführt werden, wenn der zweite Rahmenschenkelteil (8) noch um einen kleinen Winkel, insbesondere etwa um den Winkel zu biegen ist, unter dem der erste Rahmenschenkelteil (7) durch sein Wegschwenken von dem zweiten Rahmenschenkelteil (8) gegenüber der Endstellung beider Rahmenschenkelteile nach der Fertigstellung des Rahmens (2) angeordnet ist, so daß beide Rahmenschenkelteile (7, 8) zu Beginn des Einschiebens des Überstandes (10a) des Geradverbinders (10) unter einem stumpfen Winkel zueinander und insbesondere unter einem spitzen, gegebenenfalls übereinstimmenden Winkel zu einer gemeinsamen Horizontale beziehungsweise der späteren Endstellung angeordnet sind.

3. Verfahren nach Anspruch 1 oder 2, wobei der Geradverbinder (10) in den zuerst umgebogenen ersten Rahmenschenkelteil (7) eingesteckt wird, dadurch gekennzeichnet, daß während des Biegevorganges des zweiten Rahmenschenkelteiles (8) der erste Rahmenschenkelteil (7) mit dem Geradverbinder (10) zurückverschwenkt und der Überstand (10a) des Geradverbinders (10) während des letzten Teiles des Biegevorganges in diesen zweiten Rahmenschenkelteil (8) eingeschoben wird.

4. Verfahren nach einem der Ansprüche 1 bis 3, dadurch gekennzeichnet, daß bei einem viereckigen Rahmen (2) mit im rechten Winkel zueinander angeordneten Rahmenschenkeln (4, 5) das Einschieben des Überstandes (10a) des Geradverbinders (10) in den letzten Rahmenschenkelteil (8) etwa bei einer Biegung um mehr als 80°, insbesondere 84° bis 86° beginnt.

5. Verfahren nach einem der Ansprüche 1 bis 4, dadurch gekennzeichnet, daß der an einer Seite noch offene Rahmen (2) nahe der Biegestelle des zweiten Rahmenschenkelteiles (8) an dem diesem benachbarten Rahmenschenkel (4) eingespannt wird und benachbart dazu eine Biegebacke, ein Biegeschenkel 12) oder dergleichen Biegewerkzeug an dem zweiten Rahmenschenkelteil (8) angreift, insbesondere befestigt wird, und daß eine weitere Spannvorrichtung oder Klemme (25) an dem ersten Rahmenschenkelteil (7) befestigt wird, während der übrige Rahmen (2) frei bleibt.

6. Verfahren nach einem der Ansprüche 1 bis 5, dadurch gekennzeichnet, daß die Biegung des letzten Rahmenschenkelteiles (8) und das Einschwenken und Einschieben des Geradverbinders (10) zumindest ab dem ersten Eintreten des überstehenden Geradverbinderteiles in den entsprechenden Rahmenschenkelteil (8) gegenseitig zwangsgeführt und/oder zwangsgesteuert wird.

7. Verfahren nach einem der Ansprüche 1 bis 6, dadurch gekennzeichnet, daß die Einführbewegung des Geradverbinders (10) in den Rahmenschenkelteil (8) aus einer Schwenkbewegung und einer geradlinigen Schiebebewegung zusammengesetzt wird.

8. Verfahren nach Anspruch 7, dadurch gekennzeichnet, daß die Schwenkbewegung des den Geradverbinder (10) enthaltenden Rahmenschenkelteiles und die geradlinige Schiebebewegung nacheinander oder im letzten Teil der Schwenkbewegung einander überlagert vorgesehen werden.

9. Verfahren nach einem der Ansprüche 1 bis 8, dadurch gekennzeichnet, daß nach dem Zusammenschieben der beiden Rahmenschenkelteile (7, 8) die Biegung des zweiten Rahmenschenkelteiles (8) über einen rechten Winkel hinaus zu einem Winkel etwas unter 90° fortgesetzt und der erste Rahmenschenkelteil (7) ebenfalls gegenüber dem ihm benachbarten Rahmenschenkel (4) etwas zum Rahmeninneren hin überbogen wird, um die elastischen Rückfederkräfte der Rahmenschenkelteile (7, 8) derart zu berücksichtigen, daß sie nach dem Öffnen der Haltevorrichtungen im rechten Winkel zu den sich anschließenden, ihnen jeweils benachbarten Rahmenschenkeln (4) verlaufen.

10. Vorrichtung (1) zur Durchführung des Verfahrens nach einem der vorstehenden Ansprüche mit einer Haltevorrichtung für einen an mehreren Ecken (3) gebogenen, an einem Rahmenschenkel (5) noch offenen Rahmen und mit einer Biegevorrichtung (11) zum Umbiegen eines letzten Rahmenschenkelteiles (8) und Herstellung der letzten Biegung, wobei die Biegevorrichtung (11) einen Biegeschenkel (12) aufweist, mit welchem der zu biegende Rahmenschenkelteil (8) gegenüber einem feststehenden Widerlager (9) um dieses biegbar ist, **dadurch gekennzeichnet**, daß Mittel zum elastischen Schwenken oder Biegen des dem zu biegenden Rahmenschenkelteil (8) gegenüberliegenden, schon gebogenen Rahmenbereiches und ferner Mittel vorgesehen sind, mit denen ein in einem der Rahmenschenkelteil (7) steckender Geradverbinder (10) mit seinem Überstand (10a) in den anderen Rahmenschenkel (8) einführbar und einschiebbar ist, wenn der zu biegende Rahmenschenkelteil (8) so weit umgebogen ist, daß das freie Ende (10b) des Überstandes (10a) des Geradverbinders (10) und das freie Ende des den Überstand (10a) aufnehmenden Rahmenschenkelteiles (8) einander nahe sind und gegenüberliegen, und daß Mittel vorgesehen sind, durch die die endgültige Biegung des zweiten Rahmenschenkelteiles (8) und das Zusammenschieben mit dem Geradverbinder gleichzeitig durchführbar sind.

11. Vorrichtung nach Anspruch 10, dadurch gekennzeichnet, daß die Vorrichtung zum Verschwenken des gebogenen Rahmenschenkelteiles (7) und die Biegevorrichtung (11) gegenseitig derart zwangsweise gesteuert sind, daß der Überstand (10a) des Geradverbinders (10) gleichzeitig mit dem letzten Teil der Biegebewegung einschiebbar und die erste Einsteckbewegung durchführbar ist, wenn die beiden Rahmenschenkelteile (7, 8) einen stumpfen Winkel miteinander haben.

12. Vorrichtung nach Anspruch 10 oder 11, dadurch gekennzeichnet, daß der schwenkbare Biegeschenkel (12) zum Biegen des zweiten Rahmenschenkelteiles (8) eine in Gebrauchsstellung über das freie Ende des zweiten Rahmenschenkelteiles (8) hinausragende Verlängerung (14) oder Fortsetzung hat, daß eine öffenbare Klemme (25) zum Erfassen des ersten, insbesondere den Geradverbinder (10) enthaltenden Rahmenschenkelteiles (7) vorgesehen ist, die an einem Schwenkteil (16) befestigt ist, wobei das Schwenkteil (16) eine das Ende der Verlängerung (14) des Biegeschenkels (12) rahmenseitig untergreifende Steuerfläche (17) aufweist und das freie Ende der Verlängerung (14) des Biegeschenkels (12) diese Steuerfläche (17) zu Beginn des Einführens des Überstandes (10a) des Geradverbinders (10) beaufschlagt, und daß eine weitere Verschwenkung des Biegeschenkels (12) und seiner Verlängerung (14) mit der Verschwenkbewegung des Schwenkteiles (16) zwangsweise gekoppelt ist, wobei eine zu schnelle Biegebewegung in Relation zu der Schwenkbewegung des Schwenkteiles (16) durch die sich über- oder untergreifenden Teile gesperrt ist.

13. Vorrichtung nach einem der Ansprüche 10 bis 12, dadurch gekennzeichnet, daß das Schwenkteil eine bogenförmige Führung (19) hat, relativ zu welcher es verschiebbar ist.

14. Vorrichtung nach einem der Ansprüche 10 bis 13, dadurch gekennzeichnet, daß als bogenförmige Führung (19) eine Führungsschiene vorgesehen ist, an welcher das Schwenkteil (16) beidseits mit Gegenführungen, insbesondere mit Führungsrollen (20) oder dergleichen Führungselementen angreift.

15. Vorrichtung nach einem der Ansprüche 10 bis 14, dadurch gekennzeichnet, daß die Führung (19) Endanschläge (21) für das Schwenkteil (16) hat, wodurch die größte Öffnungsbewegung und die Rückführbewegung für den ersten Rahmenschenkelteil (7) begrenzt sind.

16. Vorrichtung nach einem der Ansprüche 10 bis 15, dadurch gekennzeichnet, daß das Schwenkteil (16) eine geradlinige Führung (22) und eine Vorschubvorrichtung (23) für die den Rahmenschenkelteil (7) erfassende Klemme (25) hat, die etwa parallel zu einer Tangente an die bogenförmige Führung (19) orientiert ist.

17. Vorrichtung nach einem der Ansprüche 10 bis 16, dadurch gekennzeichnet, daß zum Festspannen des Rahmens (2) während seines Schließens eine Klemmvorrichtung (26) an demjenigen Rahmenschenkel (4) angreifend vorgesehen ist, gegenüber welchem der zweite Rahmenschenkelteil (8) umbiegbar ist.

18. Vorrichtung nach einem der Ansprüche 10 bis 17, dadurch gekennzeichnet, daß das Schwenkteil (16) mit seiner Führung (19) quer zu den zu verbindenden oder verbundenen Rahmenschenkelteilen (7, 8) und quer zu dem Verlauf der Führung (19) bewegbar oder verschwenkbar ist und einen Antrieb (28) für diese Bewegung oder Verschwenkung aufweist, so daß die Verbindungsstelle (6) der beiden miteinander verbundenen Rahmenschenkelteile (7, 8) quer zu deren Verlauf zum Rahmeninneren oder zur Rahmenmitte bewegbar ist.

19. Vorrichtung nach einem der Ansprüche 10 bis 18, dadurch gekennzeichnet, daß an der Führung (19), insbesondere der Führungsbahn, ein Arbeitszylinder (29) mittelbar oder unmittelbar, insbesondere über eine Verlängerung oder dergleichen angreift und synchron mit dem Biegeschenkel (12) antreibbar ist, wenn die beiden Rahmenschenkelteile bis zum gegenseitigen Anschlag zusammengeschoben sind, so daß beide Rahmenschenkelteile jeweils über ihren endgültigen Winkel gegenüber ihren Nachbar-Rahmenschenkeln überbiegbar sind.

20. Vorrichtung nach einem der Ansprüche 10 bis 19, dadurch gekennzeichnet, daß der zu schließende Rahmen (2) von einer einzigen Klemmvorrichtung (26) an dem Rahmenschenkel (4) gehalten ist, der der herzustellenden letzten Biegung unmittelbar benachbart ist, und daß diese Klemmvorrichtung (26) dieser letzten Biegung vorzugsweise mit geringem Abstand benachbart ist.

21. Vorrichtung nach einem der Ansprüche 10 bis 20, dadurch gekennzeichnet, daß die Angriffsstelle der Klemmvorrichtung (26) für den Rahmen von der letzten Biegung weniger als die halbe Länge des Rahmenschenkels (4) entfernt ist.

22. Vorrichtung nach einem der Ansprüche 10 bis 21, dadurch gekennzeichnet, daß die Fortsetzung (14) des Biegeschenkels (12) an ihrem freien Ende eine Rolle (32) aufweist, mit welcher sie die Führungsfläche (17) des Schwenkteiles (16) beaufschlagt.

23. Vorrichtung nach einem der Ansprüche 10 bis 22, dadurch gekennzeichnet, daß der gedachte Schwenkmittelpunkt des Schwenkteiles (16) auf der der Rahmenaußenseite des ersten Rahmenschenkelteiles (7) abgewandten Seite und seitlich einer rechtwinklig durch die Verbindungsstelle (6) des Rahmens (2) verlaufenden Ebene auf der dem zweiten Rahmenschenkelteil (8) abgewandten Seite angeordnet ist.

24. Vorrichtung nach einem der Ansprüche 10 bis 23, dadurch gekennzeichnet, daß die Krümmung der Führung (19) für das Schwenkteil (16) ein Kreisbogen ist, wobei eine Tangente an das Ende dieser Führungsbahn im Sinne einer Zusammenschiebung der Rahmenschenkelteile etwa parallel zu der Linie angeordnet ist, auf der der geschlossene Rahmenschenkel (5) verlaufen soll.

25. Vorrichtung nach einem der Ansprüche 10 bis 24, dadurch gekennzeichnet, daß die relativ zu dem Schwenkteil (16) verschiebbare Klemme (25) bezüglich ihres Verschiebeweges durch insbesondere verstellbare Anschläge (33) veränderbar, insbesondere auf unterschiedlich lange Geradverbinder (10) einstellbar ist.

## Claims

1. Process for producing a spacer frame (2), particularly one containing a desiccant, for double glazing panels, wherein a desiccant-free hollow section is bent around parallel bending axes to form the corners (3) of the frame and is initially left unbent in the region of a last corner of the frame and is left open in the region of a last piece (5) of the frame comprising a connecting point (6) for two frame piece sections (7,8) by first bending a first frame piece section (7) and leaving the other, second frame piece section (8) unbent at the last corner, whilst a straight connector (10) is inserted into one of the frame piece sections, particularly the first frame piece section (7) which has already been bent round, then the second frame piece section (8) is bent and the frame (2) is pivoted upwards or bent upwards about a pivot axis extending parallel to the bending axes until the protruding part or projecting length (10a) of the straight connector (10) can be inserted in the other frame piece section, after which the frame piece sections (7, 8) are joined together by means of this straight connector (10), forming the connecting point (6), cnaracterised in that the second frame piece section (8) is partly bent, the first frame piece section (7) is gripped and swung away from the second frame piece section (8) with elastic deformation of adjacent frame pieces (4) and, before reaching the final position of the last bend, while the second frame piece section (8) is still in the inclined position, it is swung back into the closed position and during the last bending movement of the second frame piece section (8) the projecting length (10a) of the straight connector (10) is pushed into the frame piece section (8).

2. Process according to claim 1, characterised in that the pivoting of the first frame piece section (7) into the closed position of the frame (2) and the insertion of the straight connector (10) are carried out when the second frame piece section (8) still has to be bent through a small angle, particularly the angle at which the first frame piece section (7) is mounted, as a result of being swung away from the second frame piece section (8), relative to the final position of both frame piece sections after the frame (2) is complete, so that at the start of the insertion of the projecting length (10a) of the straight connector (10) both frame piece sections (7, 8) are at an obtuse angle to one another and especially at an acute, possibly coincident angle to a common horizontal or to the eventual final position.

3. Process according to claim 1 or 2, wherein the straight connector (10) is inserted in the first frame piece section (7) which was bent round first, characterised in that, during the process of bending the second frame piece section (8), the first frame piece section (7) is pivoted backwards with the straight connector (10) and the projecting length (10a) of the straight connector (10) is pushed into this second frame piece section (8) during the last part of the bending process.

4. Process according to one of claims 1 to 3, characterised in that, in a quadrilateral frame (2) with frame pieces (4,5) arranged at right angles to one another, the insertion of the projecting length (10a) of the straight connector (10) into the last frame piece section (8) begins approximately when the bend is more than 80°, more particularly 84° to 86°.

5. Process according to one of claims 1 to 4, characterised in that the frame (2) which is still open on one side is clamped close to the bending point of the second frame piece section (8) on the frame piece (4) next to it, and adjacent to this a bending jaw, a bending bar (12) or similar bending tool engages on, and more particularly is fixed to, the second frame piece section (8), and another gripping device or clamp (25) is fixed to the first frame piece section (7), wile the remainder of the frame (2) is left free.

6. Process according to one of claims 1 to 5, characterised in that the bending of the last frame piece section (8) and the pivoting and insertion of the straight connector (10) are mutually forced or constrained at least from when the projecting part of the straight connector first enters the corresponding frame piece section (8).

7. Process according to one of claims 1 to 6, characterised in that the movement of insertion of the straight connector (10) into the frame piece section (8) is composed of a pivoting movement and a straight pushing movement.

8. Process according to claim 7, characterised in that the pivoting movement of the frame piece section containing the straight connector (10) and the straight pushing movement occur one after the other or are superimposed during the last part of the pivoting movement.

9. Process according to one of claims 1 to 8, characterised in that, after the two frame piece sections (7, 8) have been pushed together, the bending of the second frame piece section (8) progresses beyond a right angle to an angle of somewhat less than 90° and the first frame piece section (7) is also bent over somewhat towards the inside of the frame, relative to the frame piece (4) adjacent thereto, in order to take account of the elastic recoil forces of the frame piece sections (7, 8) in such a way that, after the opening of the holding devices, they will extend at right angles to the adjoining frame pieces (4) adjacent thereto.

10. Apparatus (1) for performing the process according to one of the preceding claims with a retaining device for a frame which is bent at a plurality of corners (3) but still open at one frame piece (5) and with a bending device (11) for bending a last frame piece section (8) and producing the last bend, the bending device (11) having a bending bar (12) by means of which the frame piece section (8) which is to be bent relative to a fixed abutment (9) can be bent around the latter, characterised in that means are provided for resiliently pivoting or bending the already bent frame area opposite the frame piece section (8) which is still to be bent and furthermore means are provided with which a straight connector (10) inserted in one of the frame piece sections (7) can be introduced and inserted with its projecting portion (10a) into the other frame piece (8) when the frame piece section (8) to be bent has been bent round so far that the free end (10b) of the projecting length (10a) of the straight connector (10) and the free end of the frame piece section (8) accommodating the projecting length (10a) are close together and opposite one another, and means are provided with which the final bending of the second frame piece section (8) and the pushing together with the straight connector can be carried out simultaneously.

11. Apparatus according to claim 10, characterised in that the apparatus for pivoting the bent frame piece section (7) and the bending device (11) are mutually forced so that the projecting length (10a) of the straight connector (10) can be pushed in at the same time as the last part of the bending movement is taking place and the first movement of insertion can be carried out when the two frame piece sections (7, 8) are at an obtuse angle to one another.

12. Apparatus according to claim 10 or 11, characterised in that the pivotable bending bar (12) for bending the second frame piece section (8) has an extension (14) or prolongation which projects beyond the free end of the second frame piece section(8) in the position of use, in that an openable clamp (25) is provided for gripping the first frame piece section (7), which particularly contains the straight connector (10), this clamp being attached to a pivotable member (16), the pivoting member (16) having a control surface (17) which engages under the end of the extension (14) of the bending bar (12) on the frame side and the free end of the extension (14) of the bending bar (12) strikes this control surface (17) at the start of the introduction of the projecting length (10a) of the straight connector (10), and a further pivoting of the bending bar (12) and its extension (14) is automatically coupled to the pivoting movement of the pivoting member (16), any excessively fast bending movement in relation to the pivoting movement of the pivoting member (16) being prevented by the members which engage over or under one another.

13. Apparatus according to one of claims 10 to 12, characterised in that the pivoting member has an arc-shaped guide (19) relative to which it is movable.

14. Apparatus according to one of claims 10 to 13, characterised in that the arc-shaped guide (19) is a guide rail on which the pivoting member (16) engages on both sides with counter-guides, particularly guide rollers (20) or similar guide means.

15. Apparatus according to one of claims 10 to 14, characterised in that the guide (19) has end stops (21) for the pivoting member (16) which limit the maximum opening movement and return movement for the first frame piece section (7).

16. Apparatus according to one of claims 10 to 15, characterised in that the pivoting member (16) has a straight guide (22) and an advancing device (23) for the clamp (25) gripping the frame piece section (7) which is oriented substantially parallel to a tangent to the arc-shaped guide (19).

17. Apparatus according to one of claims 10 to 16, characterised in that, in order to clamp the frame (2) while it is being closed, a clamping device (26) is provided, acting on the frame piece (4) relative to which the second frame piece section (8) can be bent round.

18. Apparatus according to one of claims 10 to 17, characterised in that the pivoting member (16) is movable or pivotable with its guide (19) at right angles to the frame piece sections (7, 8) which are to be connected or have been connected and at right angles to the direction of the guide (19) and has a drive (28) for this movement or pivoting action, so that the connecting point (6) of the two interconnected frame piece sections (7, 8) is movable at right angles to the direction thereof, towards the inside of the frame or the centre of the frame.

19. Apparatus according to one of claims 10 to 18, characterised in that a working cylinder (29) acts directly or indirectly on the guide (19), particularly the guide path, especially via an extension or the like and can be driven in synchronism with the bending bar (12) when the two frame piece sections are pushed together to abut on one another, so that both frame piece sections can be bent over through their final andes relative to their neighbouring frame pieces.

20. Apparatus according to one of claims 10 to 19, characterised in that the frame (2) which is to be closed is held by a single clamping device (26) on the frame piece (4) which is immediately adjacent to the final bend to be produced, and this clamping device (26) is adjacent to this last bend and preferably at a small spacing therefrom.

21. Apparatus according to one of claims 10 to 20, characterised in that the point of engagement of the clamping device (26) for the frame is less than half the length of the frame piece (4) away from the last bend.

22. Apparatus according to one of claims 10 to 21, characterised in that the extension (14) of the bending bar (12) has a roller (32) at its free end, by means of which it acts on the guide surface (17) of the pivoting member (16).

23. Apparatus according to one of claims 10 to 22, characterised in that the imaginary pivoting point of the pivoting member (16) is located on the side remote from the outside of the frame of the first frame piece section (7) and laterally with respect to a plane passing at right angles through the connecting point (6) of the frame (2), on the side remote from the second frame piece section (8).

24. Apparatus according to one of claims 10 to 23, characterised in that the curvature of the guide (19) for the pivoting member (16) is an arc of a circle, whilst a tangent to the end of this guide path, in the sense of pushing together the frame piece sections, is arranged substantially parallel to the line along which the closed frame piece (5) is intended to extend.

25. Apparatus according to one of claims 10 to 24, characterised in that the clamp (25) which is movable relative to the pivoting member (16) is adjustable in its travel path by means of stops (33), particularly variable ones, and specifically can be set to accommodate straight connectors (10) of different lengths.

## Revendications

1. Procédé de fabrication d'un cadre écarteur (2), notamment contenant un dessiccateur, pour des vitrages isolants, un profilé creux dépourvu de dessiccateur étant, afin de former les coins (3) du cadre, replié autour d'axes de pliage respectifs parallèles, et laissé initialement non replié dans la région d'un dernier coin du cadre et, dans la région d'une dernière branche de cadre (5), présentant un point d'assemblage (6) de deux parties (7, 8) de branche de cadre, laissé ouvert par le fait qu'une première partie (7) de branche de cadre est déjà repliée tandis que l'autre ou deuxième partie (8) de branche de cadre reste encore non repliée au dernier coin, un connecteur rectiligne (10) étant emboîté dans une des parties de branche de cadre, notamment dans la première partie (7) de branche de cadre, déjà repliée, la deuxième partie (8) de branche de cadre étant ensuite repliée et le cadre (2) étant à nouveau ouvert, par pliage ou pivotement autour d'un axe de pivotement s'étendant parallèlement aux axes de pliage, suffisamment pour que la partie dépassante ou projection (10a) du connecteur rectiligne (10) puisse être introduite dans l'autre partie de branche de cadre. à la suite de quoi les parties (7, 8) de branche de cadre sont assemblées au moyen de ce connecteur rectiligne (10), formant ainsi le point d'assemblage (6), **caractérisé** en ce que la deuxième partie (8) de branche de cadre est partiellement repliée, la première partie (7) de branche de cadre est saisie et éloignée par pivotement de la deuxième partie (8) de branche de cadre sous déformation élastique de la branche de cadre voisine (4) et, avant la réalisation du dernier pliage, avec la deuxième partie (8) de branche de cadre encore en position oblique, pivotée en retour dans la direction de fermeture et, pendant la réalisation du dernier mouvement de pliage de la deuxième partie (8) de branche de cadre, la projection (10a) du connecteur rectiligne (10) est enfilée dans la deuxième partie (8) de branche de cadre.

2. Procédé selon la revendication 1, **caractérisé** en ce que le pivotement de la première partie (7) de branche de cadre dans la position de fermeture du cadre (2) et l'enfilage du connecteur rectiligne (10) sont effectués lorsque la deuxième partie (8) de branche de cadre doit être encore repliée d'un petit angle, notamment environ de l'angle sous lequel la première partie (7) de branche de cadre, par son pivotement en éloignement de la deuxième partie (8) de branche de cadre, est disposée par rapport à la position finale des deux parties de branche de cadre une fois le cadre (2) achevé, de sorte que les deux parties (7, 8) de branche de cadre, au début de l'enfilage de la projection (10a) du connecteur rectiligne (10), sont disposées sous un angle obtus entre elles et notamment sous un angle aigu, éventuellement identique, par rapport à une horizontale commune ou encore à la position finale ultérieure.

3. Procédé selon la revendication 1 ou 2, le connecteur rectiligne (10) étant emboîté dans la première partie (7) de branche de cadre, repliée en premier lieu, **caractérisé** en ce que, pendant le processus de pliage de la deuxième partie (8) de branche de cadre, la première partie (7) de branche de cadre est pivotée en retour avec le connecteur rectiligne (10), et la projection (10a) du connecteur rectiligne (10) est enfilée dans cette deuxième partie (8) de branche de cadre pendant la dernière partie du processus de pliage.

4. Procédé selon une des revendications 1 à 3, **caractérisé** en ce que, pour un cadre rectangulaire (2) avec des branches de cadre (4, 5) disposées à angle droit entre elles, l'enfilage de la projection (10a) du connecteur rectiligne (10) dans la dernière partie (8) de branche de cadre commence environ lors d'un pliage de plus de 80°, notamment de 84° à 86°.

5. Procédé selon une des revendications 1 à 4, **caractérisé** en ce que le cadre (2), encore ouvert sur un côté, est serré à proximité du point de pliage de la deuxième partie (8) de branche de cadre, sur la branche de cadre (4) voisine de cette partie (8), et un mors de pliage, une branche de pliage (12) ou un outil de pliage analogue agit sur la deuxième partie (8) de branche de cadre au voisinage de ce point de serrage, notamment y est fixé, et en ce qu'un autre dispositif de serrage ou pince (25) est fixé sur la première partie (7) de branche de cadre, tandis que le reste du cadre (2) reste libre.

6. Procédé selon une des revendications 1 à 5, **caractérisé** en ce que le pliage de la dernière partie (8) de branche de cadre et le pivotement rentrant et l'enfilage du connecteur rectiligne (10) sont, au moins à partir de la première pénétration de la partie dépassante du connecteur rectiligne dans la partie de branche de cadre correspondante (8), réciproquement guidés et/ou commandés de manière forcée.

7. Procédé selon une des revendications 1 à 6, **caractérisé** en ce que le mouvement d'introduction du connecteur rectiligne (10) dans la partie de branche de cadre (8) est composé d'un mouvement de pivotement et d'un mouvement de poussée rectiligne.

8. Procédé selon la revendication 7, **caractérisé** en ce que le mouvement de pivotement de la partie de branche de cadre contenant le connecteur rectiligne (10) et le mouvement de poussée rectiligne sont prévus successivement, ou en superposition dans la dernière partie du mouvement de pivotement.

9. Procédé selon une des revendications 1 à 8, **caractérisé** en ce que, après avoir emboîté l'une dans l'autre les deux parties (7, 8) de branche de cadre, le pliage de la deuxième partie (8) de branche de cadre est poursuivi au-delà d'un angle droit jusqu'à un angle légèrement inférieur à 90°, et la première partie (7) de branche de cadre est elle aussi légèrement repliée en excès, vers l'intérieur du cadre, par rapport à la branche de cadre (4) qui en est voisine, afin de tenir compte des forces de rappel élastique des parties (7, 8) de branche de cadre de telle sorte qu'à la suite de l'ouverture des dispositifs de maintien, elles s'étendent à angle droit par rapport aux branches de cadre voisines respectives (4) qui se raccordent à elles.

10. Dispositif (1) pour la mise en oeuvre du procédé selon une des revendications précédentes, avec un dispositif de maintien pour un cadre replié sur plusieurs coins (3) et encore ouvert sur une branche de cadre (5), et avec un dispositif de pliage (11) pour plier une dernière partie (8) de branche de cadre et réaliser le dernier pliage, le dispositif de pliage (11) présentant une branche de pliage (12) par laquelle la partie (8) de branche de cadre à plier peut être pliée par rapport à un contre-appui fixe (9) autour de ce dernier, **caractérisé** en ce que des moyens sont prévus pour le repliage ou pivotement élastique de la région du cadre, déjà pliée, qui est opposée à la partie (8) de branche de cadre à plier, et des moyens sont en outre prévus, par lesquels un connecteur rectiligne (10), emboîté dans une (7) des parties de branche de cadre, peut être introduit et enfilé par sa projection (10a) dans l'autre partie (8) de branche de cadre lorsque la partie (8) de branche de cadre à plier est suffisamment repliée pour que l'extrémité libre (10b) de la projection (10a) du connecteur rectiligne (10) et l'extrémité libre de la partie (8) de branche de cadre recevant la projection (10a) soient proches l'une de l'autre et en vis-à-vis, et en ce que des moyens sont prévus, par lesquels le pliage final de la deuxième partie (8) de branche de cadre et l'assemblage par emboîtement avec le connecteur rectiligne peuvent être simultanément effectués.

11. Dispositif selon la revendication 10, **caractérisé** en ce que le dispositif pour faire pivoter la partie repliée (7) de branche de cadre et le dispositif de pliage (11) sont réciproquement commandés de manière forcée de telle sorte que la projection (10a) du connecteur rectiligne (10) peut être enfilée en même temps que la dernière partie du mouvement de pliage, et que le premier mouvement d'emboîtement peut être effectué lorsque les deux parties (7, 8) de branche de cadre forment entre elles un angle obtus.

12. Dispositif selon la revendication 10 ou 11, **caractérisé** en ce que la branche de pliage pivotante (12) possède, pour le pliage de la deuxième partie (8) de branche de cadre. une rallonge ou prolongement (14) dépassant, en position d'utilisation, de l'extrémité libre de la deuxième partie (8) de branche de cadre, en ce qu'une pince (25), pouvant être ouverte, est prévue pour saisir la première partie (7) de branche de cadre, notamment contenant le connecteur rectiligne (10), pince qui est fixée sur un élément pivotant (16), l'élément pivotant (16) présentant une face de commande (17) engageant par en dessous, côté cadre, l'extrémité du prolongement (14) de la branche de pliage (12), et l'extrémité libre du prolongement (14) de la branche de pliage (12) sollicitant cette face de commande (17) au début de l'introduction de la projection (10a) du connecteur rectiligne (10), et en ce qu'un pivotement supplémentaire de la branche de pliage (12) et de son prolongement (14) est couplé de manière forcée au mouvement de pivotement de l'élément pivotant (16), un mouvement de pliage trop rapide par rapport au mouvement de pivotement de l'élément pivotant (16) étant empêché par les éléments qui s'engagent mutuellement par au-dessus ou en dessous.

13. Dispositif selon une des revendications 10 à 12, **caractérisé** en ce que l'élément pivotant possède un guide courbe (19), par rapport auquel il peut coulisser.

14. Dispositif selon une des revendications 10 à 13, **caractérisé** en ce qu'une glissière de guidage est prévue comme guide courbe (19), sur laquelle l'élément pivotant (16) agit des deux côtés par des éléments de guidage complémentaires, notamment des galets de guidage (20) ou éléments de guidage analogues.

15. Dispositif selon une des revendications 10 à 14, **caractérisé** en ce que le guide (19) possède des butées finales (21) pour l'élément pivotant (16), de sorte que le mouvement d'ouverture maximale et le mouvement de retour pour la première partie (7) de branche de cadre sont limités.

16. Dispositif selon une des revendications 10 à 15, **caractérisé** en ce que l'élément pivotant (16) possède un guide rectiligne (22) et un dispositif d'avancement (23) pour la pince (25) saisissant la partie (7) de branche de cadre, le guide (22) étant orienté environ parallèlement à une tangente au guide courbe (19).

17. Dispositif selon une des revendications 10 à 16, **caractérisé** en ce que, afin de bloquer par serrage le cadre (2) pendant sa fermeture, il est prévu un dispositif de serrage (26) agissant sur la branche de cadre (4) par rapport à laquelle la deuxième partie (8) de branche de cadre peut être repliée.

18. Dispositif selon une des revendications 10 à 17, **caractérisé** en ce que l'élément pivotant (16) peut, avec son guide (19), être déplacé ou pivoté transversalement aux parties (7, 8) de branche de cadre à assembler ou assemblées et transversalement à l'allure du guide (19), et présente un entraînement (28) pour ce déplacement ou pivotement, de sorte que le point d'assemblage (6) des deux parties (7, 8) de branche de cadre mutuellement assemblées peut être déplacé, transversalement à l'allure de ces parties, vers l'intérieur du cadre ou vers le milieu du cadre.

19. Dispositif selon une des revendications 10 à 18, **caractérisé** en ce qu'un vérin (29) agit sur le guide (19), notamment sur la voie de guidage, directement ou indirectement, notamment par l'intermédiaire d'un prolongement ou analogue, et peut être entraîné en synchronisme avec la branche de pliage (12) lorsque les deux parties de branche de cadre sont emboîtées l'une dans l'autre jusqu'en butée réciproque. de sorte que les deux parties de branche de cadre peuvent subir un pliage excessif, au-delà de leur angle définitif, par rapport aux branches de cadre qui en sont voisines.

20. Dispositif selon une des revendications 10 à 19, **caractérisé** en ce que le cadre (2) à fermer est maintenu par un unique dispositif de serrage (26) sur la branche de cadre (4) qui est directement voisine du dernier pliage à réaliser, et en ce que ce dispositif de serrage (26) est, de préférence, voisin à faible distance de ce dernier pliage.

21. Dispositif selon une des revendications 10 à 20, **caractérisé** en ce que la distance entre le dernier pliage et le point d'attaque du dispositif de serrage (26) pour le cadre est inférieure à la moitié de la longueur de la branche de cadre (4).

22. Dispositif selon une des revendications 10 à 21, **caractérisé** en ce que le prolongement (14) de la branche de pliage (12) présente, à son extrémité libre, un galet (32) par lequel il sollicite la face de commande (17) de l'élément pivotant (16).

23. Dispositif selon une des revendications 10 à 22, **caractérisé** en ce que le centre de pivotement imaginaire de l'élément pivotant (16) est disposé sur le côté opposé au côté extérieur de cadre de la première partie (7) de branche de cadre et, latéralement à un plan passant perpendiculairement par le point d'assemblage (6) du cadre (2), sur le côté opposé à la deuxième partie (8) de branche de cadre.

24. Dispositif selon une des revendications 10 à 23, **caractérisé** en ce que la courbure du guide (19) pour l'élément pivotant (16) est un arc de cercle, une tangente à l'extrémité de cette voie de guidage étant disposée, au sens d'un assemblage par emboîtement des parties de branche de cadre, environ parallèlement à la droite sur laquelle doit s'étendre la branche de cadre fermée (5).

25. Dispositif selon une des revendications 10 à 24, **caractérisé** en ce que la course de coulissement de la pince (25), qui peut coulisser par rapport à l'élément pivotant (16), peut être modifiée par des butées (33) notamment réglables, notamment peut être réglée pour des connecteurs rectilignes (10) de différentes longueurs.
